# EUROPÄISCHE PATENTSCHRIFT

(11) **EP 2 228 001 B1**
(45) Veröffentlichungstag und Bekanntmachung des Hinweises auf die Patenterteilung: **18.04.2018**
(21) Anmeldenummer: 10153916.1
(22) Anmeldetag: 18.02.2010
(51) Int. Cl.: A47L 15/42, A47L 15/46

(54) **Geschirrspülmaschine**
Dishwasher
Lave-vaisselle

(30) Priorität: 10.03.2009 DE 102009001429
(43) Veröffentlichungstag der Anmeldung: 15.09.2010
(73) Patentinhaber: BSH Hausgeräte GmbH, 81739 München (DE)
(72) Erfinder: Rieger, Roland, 73492 Rainau (DE); Rosenbauer, Michael, 86756 Reimlingen (DE)

(56) Entgegenhaltungen:
- EP-A1- 0 045 838
- WO-A1-2008/080786
- DE-A1- 10 054 957
- DE-A1- 10 057 263
- US-A1- 2007 246 072

## Beschreibung

Die vorliegende Erfindung betrifft eine Geschirrspülmaschine, insbesondere Haushaltsgeschirrspülmaschine, mit einer Anschlusseinrichtung zum Aufnehmen von Zulaufwasser und mit einer Ablaufsteuereinrichtung, bei der ein oder mehrere Spülprogramme zur Steuerung eines Ablaufs von ein oder mehreren Spülgängen hinterlegt sind.

Eine aus der Praxis bekannte Haushaltsgeschirrspülmaschine zum Spülen von Geschirr weist einen verschließbaren Spülbehälter auf, in den zu spülendes Spülgut eingebracht werden kann, um es dort zu reinigen. Die bekannte Haushaltsgeschirrspülmaschine umfasst weiterhin eine Anschlusseinrichtung, welche zum Aufnehmen von Frischwasser an eine externe Frischwasserquelle anschließbar ist. In der Praxis handelt es sich bei der Frischwasserquelle um eine Wasserleitung einer gebäudeseitig installierten Wasserversorgung. Die Anschlusseinrichtung ist so mit dem Spülbehälter verbunden, dass das durch die Anschlusseinrichtung aufgenommene Frischwasser in den Spülbehälter geleitet werden kann, wo es als Spülwasser Verwendung findet.

Die Haushaltsgeschirrspülmaschine weist weiterhin eine Umwälzpumpe auf, welche es ermöglicht, das sich in einem unteren Bereich des Spülbehälters sammelnde Spülwasser über eine Sprüheinrichtung auf das Spülgut zu sprühen. Das Spülwasser gelangt dann durch seine Schwerkraft wieder zurück in den unteren Bereich des Spülbehälters, so dass ein geschlossener Umwälzkreislauf gebildet ist.

Dabei ist in dem Umwälzkreislauf eine elektrische Heizeinrichtung angeordnet, welche es ermöglicht, das Spülwasser während des Spülens auf eine vorgesehene Temperatur zu bringen. Um dabei die Heizeinrichtung gezielt steuern zu können, ist ferner ein Sensor für die Temperatur des Spülwassers vorgesehen. Weiterhin weist die bekannte Geschirrspülmaschine eine Laugenpumpe auf, welche es ermöglicht, nicht mehr benötigtes Spülwasser nach außen abzupumpen.

Zur Steuerung des Ablaufs eines Spülprozesses, der üblicherweise als Spülgang bezeichnet wird, weist die Geschirrspülmaschine eine Ablaufsteuereinrichtung auf. Unter einer Ablaufsteuereinrichtung wird dabei eine solche Steuereinrichtung verstanden, welche einen Ablauf eines Spülgangs nach vorgegebenen Schritten steuert.

Die zur Durchführung eines Spülgangs erforderlichen Schritte sowie die Übergangsbedingungen für den Wechsel von einem Schritt zu einem nachfolgenden Schritt sind dabei in einem Spülprogramm festgelegt. Dabei enthält ein Spülprogramm sämtliche Informationen, welche von der Ablaufsteuereinrichtung zur automatischen Steuerung des Ablaufs eines Spülgangs benötigt werden. Hierdurch ergibt sich ein hoher Bedienkomfort, da sich der Bediener, nachdem er ein Spülprogramm gestartet hat, nicht mehr um den weiteren Ablauf des Spülgangs kümmern braucht.

Ein typischer Spülgang umfasst in dieser zeitlichen Reihenfolge einen Vorspülgang, einen Reinigungsgang, einen Zwischenspülgang, einen Klarspülgang und einen Trocknungsgang. Ggf. kann dabei der Zwischenspülvorgang entfallen oder durch einen Abpumpvorgang teilweise oder ganz ersetzt sein.

Nachdem der Bediener ein entsprechendes Spülprogramm gestartet hat, wird der Vorspülgang begonnen, wobei durch eine entsprechende Ansteuerung der Zulaufwasseraufnahmeeinrichtung zunächst Zulaufwasser, insbesondere Frischwasser, in die Geschirrspülmaschine eingebracht wird. Durch eine entsprechende Ansteuerung der Umwälzpumpe wird dann das Zulaufwasser als Spülwasser umgewälzt, um so das Spülgut von groben Verschmutzungen zu befreien. Nach einer vorgegebenen Zeit wird dann zumindest ein Teil des nunmehr verschmutzten Spülwassers unter entsprechender Ansteuerung der Laugenpumpe abgepumpt und der Vorspülgang beendet.

Zu Beginn des nun folgenden Reinigungsgangs wird unter erneuter Ansteuerung der Aufnahmeeinrichtung weiteres Zulaufwasser, insbesondere Frischwasser in den Spülbehälter eingebracht. Dieses wird durch Ansteuern der Heizeinrichtung in einer Heizphase des Reinigungsgangs erwärmt. Während der Heizphase des Reinigungsgangs wird dem nunmehr im Spülbehälter befindlichen Spülwasser in aller Regel Reinigungsmittel über eine durch die Ablaufsteuereinrichtung gesteuerte Reinigungsmitteldosiereinrichtung hinzugefügt. Weiterhin wird während der Heizphase des Reinigungsgangs die Umwälzpumpe so gesteuert, dass das Spülwasser umgewälzt wird, um so auch festsitzende Verschmutzungen vom Spülgut entfernen zu können. Wenn die Temperatur des Spülgangs einen durch das Spülprogramm vorgegebenen Wert erreicht, wird dies mittels des Sensors für die Temperatur des Spülgangs detektiert, worauf die Ablaufsteuereinrichtung die Heizeinrichtung abschaltet. Im Anschluss an die nunmehr beendete Heizphase des Reinigungsgangs wird eine Nachwasch- oder Nachreinigungsphase des Reinigungsgangs mit einer vorgegebenen Zeitdauer durchgeführt, bei der das Spülwasser weiter umgewälzt wird. Zu Ende der Nachwaschphase wird die Laugenpumpe erneut angesteuert, so dass wenigstens ein Teil des Spülwassers des Reinigungsgangs abgepumpt wird.

Zu Beginn des nun ggf. nachfolgenden Zwischenspülgangs wird das Spülwasser im Spülbehälter über die Aufnahmeeinrichtung erneut mit Zulaufwasser, insbesondere Frischwasser aufgefüllt. Üblicherweise wird das Spülwasser des Zwischenspülgangs nicht beheizt, jedoch mittels der Umwälzpumpe umgewälzt. Durch den Zwischenspülgang können insbesondere Reinigungsmittelreste vom Spülgut entfernt werden. Nach Ablauf einer vorgegebenen Zeitdauer wird das nunmehr Reinigungsmittelreste umfassende Spülwasser des Zwischenspülgangs zumindest teilweise abgepumpt.

Am Anfang des zeitlich nachfolgenden Klarspülgangs wird die Aufnahmeeinrichtung erneut angesteuert, um Zulaufwasser, insbesondere Frischwasser in den Spülbehälter einzubringen. Dieses wird durch eine Klarspülmittelzugabeeinrichtung mit Klarspülmittel versetzt, durch Ansteuern der Heizeinrichtung erwärmt und durch entsprechendes Ansteuern der Umwälzpumpe umgewälzt. Bei Erreichen einer vorgesehen Temperatur wird die Umwälzpumpe und die Heizeinrichtung abgeschaltet. Weiterhin wird das Spülwasser über die Laugenpumpe abgepumpt und der Klarspülgang beendet. Der Klarspülgang dient insbesondere dazu, eine Fleckenbildung auf dem gereinigten Spülgut zu vermeiden, was im Wesentlichen durch die chemischen Eigenschaften des Klarspülmittels erreicht wird. Weiterhin dient der Klarspülgang im Allgemeinen dazu, das Spülgut für den nunmehr folgenden Trocknungsgang vorzubereiten, indem dieses auf eine relativ hohe Temperatur gebracht wird.

Während des nun folgenden Trocknungsgangs, bei dem kein neues Spülwasser in den Spülbehälter eingebracht wird, verdampft aufgrund der hohen Temperatur des Spülguts das noch daran anhaftende Spülwasser. Dieses kondensiert dann vor allem an den Wänden des Spülbehälters und sammelt sich in einem unteren Bereich des Spülbehälters. Von dort wird das Spülwasser nach einer vorbestimmten Zeit mittels der Laugenpumpe abgepumpt und der Trocknungsgang beendet.

Der dargestellte Grundablauf eines typischen Spülgangs kann auf vielfältige Weise abgewandelt werden. So können beispielsweise unterschiedliche Zeitkonstanten oder unterschiedliche Temperaturen vorgegeben werden. Auch ist es möglich, einzelne Teilspülgänge, wie beispielsweise den Vorspülgang und/oder Zwischenspülgang, wegzulassen, oder einzelne Teilspülgänge, wie beispielsweise den Vorspülvorgang, Zwischenspülgang oder Reinigungsgang, mehrfach hintereinander durchzuführen, oder mehrere Teilspülgänge wie z.B. mehrere Vorspülvorgänge, Zwischenspülgänge, Reinigungsvorgänge hintereinander einzufügen,. Auf diese Weise ist es möglich, den vorgesehenen Ablauf des Spülgangs an verschiedene Anwendungsfälle anzupassen.

Bei modernen Geschirrspülmaschinen ist es daher üblich, mehrere Spülprogramme zur Steuerung des Ablaufs eines Spülgangs vorzusehen. Der Bediener hat dabei die Möglichkeit, je nach Anwendungsfall ein geeignetes Spülprogramm auszuwählen. So kann neben einem Normalspülprogramm beispielsweise ein Intensivspülprogramm zur Erzielung einer höheren Reinigungswirkung, ein Energiesparspülprogramm zur Verringerung des Energiebedarfs und/oder ein Schonspülprogramm zur schonenderen Behandlung des Spülguts vorgesehen sein. Zudem kann ein weiteres Spülprogramm vorgesehen sein, welches an die Beladungsmenge und/oder an die Spülgutart angepasst ist. Sämtliche der genannten Spülprogramme können auch in einer Schnellspülvariante, mit der die Verringerung der Gesamtdauer des Spülgangs angestrebt wird, vorgesehen sein.

Jedes der vorgesehenen Spülprogramme ist dabei so gestaltet, dass, unter Berücksichtigung weiterer Vorgaben, wie beispielsweise einer maximalen Spülgangdauer oder einer maximalen Beanspruchung des Spülguts, bei einem auf der Basis des jeweiligen Spülprogramms durchgeführten Spülgang eine definierte Reinigungs- und/oder Trocknungswirkung bei maximaler Effizienz erreichbar ist. Die Effizienz entspricht dabei dem Verhältnis von dem erzielten Spülergebnis sowie dem hierzu erforderlichen Aufwand.

Nachteilig bei der bekannten Geschirrspülmaschine ist es, dass der konkrete Ablauf eines Spülgangs nicht nur von dem gewählten Spülprogramm, sondern auch von Umweltbedingungen abhängig ist. Die gewünschte Reinigungs- und/oder Trocknungswirkung kann folglich nur dann in effizienter Weise sichergestellt werden, wenn die Geschirrspülmaschine unter Normbedingungen betrieben wird. Wird die Geschirrspülmaschine jedoch unter davon abweichenden Bedingungen betrieben, so wird die gewünschte Reinigungs- und/oder Trocknungswirkung über- oder unterschritten. Eine zu große Reinigungs- und/oder Trocknungswirkung führt zwar einerseits zu einem befriedigenden Spülergebnis, andererseits aber gleichzeitig zu einer Verringerung der Effizienz, insbesondere Energieeffizienz, der Geschirrspülmaschine. Eine zu geringe Reinigungs- und/oder Trocknungswirkung führt hingegen zu einem unbefriedigenden Spülergebnis.

Aus der DE100 57 263 A1 ist ein Hausgerät mit einer Programmablaufsteuerung bekannt, das wahlweise an einen Kaltwasser- und/oder Warmwasserzulauf anschließbar ist. Dabei ist zumindest ein Teil der Programme der Programmablaufsteuerung mittels einer Umschalteinrichtung zwischen einem Kaltwasserzulaufbetrieb und einem Warmwasserzulaufbetrieb und/oder einem Warm- und Kaltwasserzulaufbetrieb umschaltbar. Besonders vorteilhaft werden dabei alle Programmabläufe in Abhängigkeit der Wasserzufuhr optimiert, so dass dem Nutzer die bisherige Auswahlmöglichkeit an Programmen unverändert zur Verfügung steht und ausschließlich die Optimierung über das Umschalten des Programms erfolgt. Auf diese Weise soll Energie und Zeit eingespart werden.

Aufgabe der vorliegenden Erfindung ist es, eine Geschirrspülmaschine bereitzustellen, bei der bei verschiedenen Umweltbedingungen ein befriedigendes Spülergebnis in effizienter Weise erreicht werden kann.

Diese Aufgabe wird bei einer Geschirrspülmaschine der eingangs genannten Art unter anderem dadurch gelöst, dass die Ablaufsteuereinrichtung zur Anpassung wenigstens eines Parameters wenigstens eines der Spülprogramme an eine Temperatur des Zulaufwassers ausgebildet ist.

Unter einem Parameter eines Spülprogramms wird dabei ein Zahlenwert einer Kenngröße verstanden, die bei der Durchführung eines Spülgangs zur Steuerung des Ablaufs des Spülgangs herangezogen wird. Derartige Parameter können beispielsweise für Führungsgrößen, Führungsgrößenverläufe, für Verweilzeiten, Reaktionszeiten, Verzögerungszeiten, Zykluszahlen und/oder technologische Kennwerte des jeweiligen Spülgangs benötigt werden.

Die Erfindung geht davon aus, dass der konkrete Ablauf eines Spülgangs wesentlich von der Einlauftemperatur des zugeführten Zulaufwassers abhängig ist. Die Anpassung wenigstens eines Parameters eines Spülprogramms an die Einlauftemperatur des Zulaufwassers ermöglicht es, die für ein Spülprogramm vorgesehene Reinigungs- und/oder Trocknungswirkung eines Spülgangs unabhängig von der Einlauftemperatur des Zulaufwassers exakt einhalten zu können. Dabei kann eine zu geringe Reinigungs- und/oder Trocknungswirkung, was zu einem unbefriedigenden Spülergebnis führen würde, ebenso wie eine zu große Reinigungs- und/oder Trocknungswirkung, was zu einer Verschlechterung der Effizienz der Geschirrspülmaschine führen würde, vermieden werden. Auf diese Weise kann bei einem stets befriedigenden Spülergebnis eine Verbesserung der Energieeffizienz, der Zeiteffizienz und/oder der Betriebskosteneffizienz erzielt werden.

Die Geschirrspülmaschine umfasst insbesondere eine Aufnahmeeinrichtung zum Einlauf von Zulaufwasser. Diese kann z.B. an eine externe Frischwasserquelle angeschlossen sein , um aus der Frischwasserquelle stammendes Frischwasser als Zulaufwasser aufnehmen zu können. Zusätzlich oder alternativ kann sie ggf. auch mit einer Brauchwassereinrichtung verbunden sein, die Brauchwasser wie z.B. aufbereitetes, gereinigtes Grauwasser oder Regenwasser als Zulaufwasser bzw. Betriebswasser bereitstellt. Inbesondere kann eine erste Teilmenge des Zulaufwassers von einer Kaltwasserleitung sowie eine zweite Teilmenge von einer Warmwasserleitung oder einem sonstigem Warmwasserreservoir stammen, so dass sich für das insgesamt zugeführte Betriebswasser eine Mischtemperatur einstellt.

Die erfindungsgemäße Geschirrspülmaschine, insbesondere Haushaltsgeschirrspülmaschine ist nun zweckmäßigerweise derart eingestellt, dass ihre Ablaufsteuereinrichtung vorzugsweise auf die jeweilig vorliegende Anfangstemperatur der zugeführten Betriebswassermenge durch Anpassung von ein oder mehreren Parametern des jeweilig durchzuführenden Geschirrspülprogramms derart reagiert, dass insbesondere eine Energieeinsparung ohne Einbusen hinsichtlich Spül- und/oder Trocknungsleistung ermöglicht ist.

Die Reinigungswirkung eines Spülgangs setzt sich insbesondere aus der hydraulischen Reinigungswirkung, der thermischen Reinigungswirkung und/oder der chemischen Reinigungswirkung zusammen.

Dabei ist die hydraulische Reinigungswirkung insbesondere von dem Volumenstrom des Spülwassers, dem Sprühdruck des Spülwassers, und/oder von der zeitlichen Dauer der hydraulischen Einwirkung auf das Spülgut abhängig. Sofern der Volumenstrom und der Sprühdruck über die Laufzeit konstant sind, ist die hydraulische Reinigungswirkung proportional dem Produkt aus Volumenstrom, Düsendruck und Laufzeit. Sind Volumenstrom und/oder Düsendruck über die Laufzeit veränderlich, so ergibt sich die mechanische Reinigungswirkung vorzugsweise aus dem Integral des Produkts von Volumenstrom und Düsendruck über die Laufzeit. Die thermische Reinigungswirkung wird im Allgemeinen insbesondere als Integral der Temperatur über der Laufzeit angegeben, da die Temperatur aufgrund der notwendigen Heizphasen des Spülgangs Schwankungen unterliegt. Die chemische Reinigungswirkung ergibt sich vorzugsweise aus den chemischen Eigenschaften des Spülwassers sowie der Einwirkzeit. Da sich auch die chemischen Eigenschaften des Spülwassers im Verlauf eines Spülgangs signifikant verändern können, ist auch hier in aller Regel zweckmäßigerweise ein Integral zu bilden.

Zwischen den genannten Faktoren der Reinigungswirkung bestehen aber auch zahlreiche Wechselwirkungen. So beeinflusst beispielsweise die chemische Zusammensetzung des Spülwassers auch dessen mechanische Reinigungswirkung. Weiterhin beeinflusst der Temperaturverlauf die chemische Zusammensetzung des Spülwassers und damit die chemische Reinigungswirkung. So ist beispielsweise die maximal erreichte Spülwassertemperatur während eines Spülgangs entscheidend dafür, ob sich ein zugesetztes Reinigungsmittel in der gewünschten Form auflöst und im Spülwasser verteilt.

Die Trocknungswirkung eines Spülgangs ergibt sich insbesondere aus dem Temperaturverlauf während des Trocknungsgangs, aus der Dauer der Trocknungszeit, aus dem Luftumsatz im Spülbehälter, und/oder aus einem Luftdurchsatz durch den Spülbehälter hindurch.

Aus dem Gesagten wird deutlich, dass prinzipiell eine Anpassung in Abhängigkeit von der Temperatur des Frischwassers eines jeden Parameters eines Spülprogramms, der die hydraulische Reinigungswirkung, die thermische Reinigungswirkung und/oder die chemische Reinigungswirkung eines auf der Basis des jeweiligen Spülprogramms durchgeführten Spülgangs beeinflusst, einen Beitrag zum Erreichen einer gewünschten Reinigungswirkung, insbesondere Konstanthalten der tatsächlichen Reinigungswirkung des Spülgangs beitragen kann. Ebenso wird deutlich, dass prinzipiell eine Anpassung in Abhängigkeit von der Temperatur des Frischwassers jedes Parameters eines Spülprogramms, der die Trocknungswirkung eines auf der Basis des jeweiligen Spülprogramms durchgeführten Spülgangs beeinflusst, insbesondere einen Beitrag zum Konstanthalten der tatsächlichen Trocknungswirkung des Spülgangs beitragen kann. Die konkrete Auswahl des oder der Parameter, welche an die Temperatur des Frischwassers angepasst werden, kann folglich so erfolgen, dass weitere Zielvorgaben, wie beispielsweise eine Verkürzung der Laufzeit des Spülgangs, bestmöglich erreicht werden.

Dabei ist es nun möglich, die Anschlusseinrichtung der Geschirrspülmaschine wahlweise an verschiedene Zulaufwasserquellen anzuschließen, welche Zulaufwasser unterschiedlicher Temperatur liefern, ohne hierbei Einbußen bezüglich des Spülergebnisses oder der Effizienz hinnehmen zu müssen. Ebenso ist es möglich, die Anschlusseinrichtung an eine Zulaufwasserquelle anzuschließen, welche Zulaufwasser mit wechselnder Einlauftemperatur liefert. Auch hier kann die Geschirrspülmaschine stets effizient betrieben und ein befriedigendes Spülergebnis sichergestellt werden.

Die Ablaufsteuereinrichtung kann so ausgebildet sein, dass der wenigstens eine Parameter des wenigstens einen Spülprogramms an einen Einlauftemperaturbereich des Zulaufwassers anpassbar ist, der beispielsweise von 10°C bis 60°C reicht. Hierdurch ist der in der Praxis auftretende Temperaturbereich des Zulaufwassers zumindest im Wesentlichen abgedeckt.

In diesem Fall ist es beispielsweise problemlos möglich, die erfindungsgemäße Geschirrspülmaschine in herkömmlicher Weise an eine haushaltsübliche Kaltwasserleitung anzuschließen, welche Zulaufwasser, insbesondere Frischwasser bei einer Temperatur von beispielsweise 10°C bis 20°C bereitstellt. Insbesondere ist aber problemlos möglich, die erfindungsgemäße Geschirrspülmaschine an eine haushaltsübliche Warmwasserleitung anzuschließen, welche Zulaufwasser, insbesondere Frischwasser, mit einer Temperatur von beispielsweise 40°C bis 60°C bereitstellt.

Eine derartiger Anschluss der Geschirrspülmaschine an eine Warmwasserleitung ist in vielen Fällen energie- und kosteneffizienter als ein Anschluss an eine Kaltwasserleitung. Der Grund für die gesteigerte Kosteneffizienz liegt darin, dass bei Verwendung von Warmwasser der elektrische Energiebedarf eines Spülgangs deutlich sinkt, was zu einer deutlichen Verringerung der Stromkosten des Haushaltes führen kann. Diese Ersparnis ist in vielen Fällen größer, als der zusätzliche Kostenaufwand zum Aufheizen des Wassers der Warmwasserleitung. Dies gilt insbesondere dann, wenn dem Haushalt eine moderne Brennwertheizanlage, eine Kraftwärmekopplungsanlage oder eine Fernwärmeanlage zur Verfügung steht.

Der Kostenvorteil kann jedoch noch weiter gesteigert werden, wenn der Haushalt über eine Erdwärmepumpe oder über eine Solaranlage zur Beheizung des Zulaufwassers verfügt. Die erfindungsgemäße Geschirrspülmaschine ist dabei ganz besonders zum Anschließen an eine Erdwärmeanlage oder an eine Solaranlage geeignet, da das durch derartige Anlagen beheizte Zulaufwasser in vielen Fällen witterungs- und/oder jahreszeitbedingten Temperaturschwankungen unterliegt. Insbesondere kann das Zulaufwasser aus einem Schichtenspeicher oder einem sonstigen Pufferspeicher, insbesondere eines Gebäudes, in die Geschirrspülmaschine bei Bedarf zuströmen.

Bei einer zweckmäßigen Weiterbildung der Erfindung ist vorgesehen, dass die Ablaufsteuereinrichtung zur Anpassung mehrerer Parameter bei wenigstens einem der Spülprogramme ausgebildet ist. Bei einem Spülprogramm wirken sich in aller Regel eine Mehrzahl von Parametern auf die Reinigungs- und/oder Trocknungswirkung des damit durchgeführten Spülgangs aus. Das bedeutet, dass es grundsätzlich möglich ist, die erzielbare Reinigungs- und/oder Trocknungswirkung eines Spülgangs über den möglichen Temperaturbereich des Zulaufwassers auf verschiedene Weise konstant zu halten. Da sich jedoch verschiedene der anpassbaren Parameter in bestimmten Temperaturbereichen unterschiedlich auf die Effizienz des Spülgangs auswirken können, kann es zweckmäßig sein, mehrere Parameter eines Spülprogramms in Abhängigkeit von der Temperatur des Frischwassers zu verändern. Auf diese Weise kann über den gesamten möglichen Einlauftemperaturbereich des Zulaufwassers die Effizienz des Spülgangs weiter verbessert werden. Weiterhin können durch die Anpassung mehrerer Parameter Sättigungseffekte bei der Anpassung des Spülprogramms an die Einlauftemperatur des Zulaufwassers vermieden werden. So kann beispielsweise zur Anpassung des Spülprogramms an eine sich erhöhende Zulaufwassertemperatur zunächst ein erster ausgewählter Parameter erhöht werden und dann, wenn dieser Parameter seinen Maximalwert erreicht hat, ein zweiter Parameter derart verändert werden, dass die gewünschte Reinigungs- und/oder Trocknungswirkung eintritt.

Erfindungsgemäß ist vorgesehen, dass die Ablaufsteuereinrichtung zur Anpassung unterschiedlicher Parameter bei wenigstens zweien der Spülprogramme ausgebildet ist. Im Vergleich zur Verwendung einer Ablaufsteuereinrichtung, welche bei jedem hinterlegten Spülprogramm dieselben Parameter anpasst, können so die hinterlegten Spülprogramme optimal an den jeweils vorgesehenen Anwendungsfall angepasst werden. So werden erfindungsgemäß bei einem Schonprogramm solche Parameter von einer Anpassung ausgeschlossen werden, welche zu einer höheren Beanspruchung des Spülguts führen könnten. Bei einem Schnellspülprogramm kann es jedoch sinnvoll sein, gerade diese Parameter anzupassen, um unter Inkaufnahme einer höheren Beanspruchung des Spülguts die Dauer des Schnellspülgangs minimieren zu können.

Gemäß einer zweckmäßigen Weiterbildung der Erfindung sind in der Ablaufsteuereinrichtung für den wenigstens einen Parameter wenigstens eines Spülprogramms mehrere Werte gespeichert, welche jeweils unterschiedlichen Temperaturen des Frischwassers zugeordnet sind. Die Werte können in Form von Listen, Tabellen, Datenbanken und dergleichen gespeichert sein. Während der Durchführung des jeweiligen Spülprogramms können in Abhängigkeit von der vorhandenen Temperatur des Zulaufwassers die jeweils zugeordneten Werte des oder der Parameter ausgelesen und verwendet werden. Aufwändige Berechnungsschritte sind in diesem Fall nicht erforderlich. Die gespeicherten Werte selbst können beispielsweise durch geeignete Spülversuche oder durch Berechnung mittels geeigneter Spülmodelle für eine Vielzahl gleichartiger Geschirrspülmaschinen ermittelt werden. Grundsätzlich können die Werte für die Parameter vor der Auslieferung der Geschirrspülmaschine an den Kunden in der Ablaufsteuereinrichtung gespeichert werden. Es ist jedoch auch möglich, im Rahmen der Wartung einer bereits ausgelieferten Geschirrspülmaschine die zunächst gespeicherten Werte durch zumindest teilweise geänderte Werte zu ersetzen, um so die Effizienz einer bereits ausgelieferten Geschirrspülmaschine nachträglich zu verbessern.

Nach einer anderen zweckmäßigen Weiterbildung der Erfindung ist die Ablaufsteuereinrichtung zur Durchführung eines Algorithmus ausgebildet, der zur Berechnung des wenigstens einen Parameters wenigstens eines Spülprogramms in Abhängigkeit von der Einlauftemperatur des Zulaufwassers, insbesondere Frischwassers vorgesehen ist. Bei einer derartigen Ablaufsteuereinrichtung werden die Parameter während des Betriebs der Geschirrspülmaschine in Abhängigkeit von der Einlauftemperatur des Zulaufwassers ermittelt. Auf diese Weise kann die in der Ablaufsteuereinrichtung zu speichernde Datenmenge reduziert werden. So sind in diesem Fall Wertetabellen, Wertelisten, Datenbanken und dergleichen nicht unbedingt erforderlich.

Nach einer vorteilhaften Weiterbildung der Erfindung ist der Ablaufsteuerung ein Bedienteil zur manuellen Eingabe der Einlauftemperatur des Zulaufwassers zugeordnet. Das Bedienteil ist durch den Benutzer der Geschirrspülmaschine oder durch eine Wartungskraft wenigstens in zwei Schaltzustände bringbar. Jeder der Schaltzustände des Bedienteils kann dabei einer Temperatur oder einem Temperaturbereich des Zulaufwassers entsprechen. In einem einfachen Fall entspricht ein erster Schaltzustand einer niedrigen Temperatur des Zulaufwassers und ein zweiter Schaltzustand einer hohen Temperatur des Zulaufwassers. Auf diese Weise kann einfach zwischen einem Kaltwasserbetrieb und einem Warmwasserbetrieb umgeschaltet werden. Es ist aber auch möglich, eine höhere Anzahl von Schaltzuständen vorzusehen. Auf diese Weise ist es möglich, die Genauigkeit der Anpassung der Parameter der Spülprogramme zu erhöhen. Das Bedienteil kann zur Auswahl des Schaltzustands Tasten, Drehschalter, alphanumerische Eingabeeinheiten und dergleichen mehr umfassen.

In einem anderen zweckmäßigen Ausführungsbeispiel der Erfindung ist der Ablaufsteuereinrichtung ein Sensor zur Ermittlung der Einlauftemperatur des Zulaufwassers zugeordnet. Auf diese Weise kann sichergestellt werden, dass die Anpassungder Parameter auf der tatsächlichen Temperatur des Zulaufwassers basiert. So können beispielsweise Fehler bei der manuellen Eingabe der Temperatur des Zulaufwassers ausgeschlossen werden. Weiterhin können so Schwankungen der Temperatur des Zulaufwassers auch während eines Spülgangs erkannt und bei der Anpassung der Parameter berücksichtigt werden. Daher ist eine derartige Geschirrspülmaschine insbesondere zum Anschließen an Wasserquellen mit schwankender Temperatur, wie beispielsweise Solaranlagen oder Erdwärmeanlagen, geeignet.

Gemäß einer vorteilhaften Weiterbildung der Erfindung ist die Ablaufsteuereinrichtung zur Anpassung wenigstens eines solchen Parameters wenigstens eines der Spülprogramme ausgebildet, der ein Vorgabewert für eine Intensität einer hydraulischen Einwirkung auf das Spülgut ist. Auf diese Weise kann eine Veränderung der Gesamtreinigungswirkung des Spülgangs, der auf einer Veränderung der Einlauftemperatur des Zulaufwassers beruht, in einfacher Weise durch eine Veränderung der hydraulischen Reinigungswirkung ausgeglichen werden. Eine zu geringe Reinigungswirkung kann durch eine Erhöhung der Intensität der hydraulischen Einwirkung und eine zu hohe Reinigungswirkung durch eine Verringerung der Intensität der hydraulischen Einwirkung ausgeglichen werden. Auf diese Weise kann auf eine Anpassung der Temperatur des Reinigungsgangs in vielen Fällen verzichtet oder gering gehalten werden. Die Temperatur des Reinigungsgangs kann dabei in einem Bereich gehalten werden, in dem das verwendete Reinigungsmittel seine Wirkung optimal entfalten kann. Auf diese Weise kann die Effizienz des Spülgangs in vielen Fällen verbessert werden. Weiterhin kann durch die Anpassung der Intensität der hydraulischen Einwirkung in vielen Fällen auf eine Anpassung der Zeitvorgaben für den Reinigungsgang verzichtet werden. Auf diese Weise kann vermieden werden, dass die Einwirkzeit der Reinigungsmittel bei der Anpassung des Spülgangs an die Temperatur des Frischwassers allzu großen Schwankungen unterliegt. Insbesondere ist so verhindert, dass die Einwirkzeit des Reinigungsmittels derart verkürzt wird, dass die nunmehr fehlende chemische Reinigungswirkung durch eine energieintensive Erhöhung einer Spülgangtemperatur ausgeglichen werden müsste.

Gemäß einer vorteilhaften Weiterbildung der Erfindung ist der Vorgabewert für die Intensität der hydraulischen Einwirkung bei wenigstens einem der Spülprogramme ein Vorgabewert für eine Drehzahl einer Umwälzpumpe zum Umwälzen von Spülwasser. Motorisch betriebene Umwälzpumpen, insbesondere elektromotorisch betriebene Umwälzpumpen, können in vergleichsweise einfacher Weise in ihrer Drehzahl gesteuert werden. Hierdurch kann der Volumenstrom und/oder der Sprühdruck des Spülwassers in einfacher Weise beeinflusst werden.

Gemäß einer zweckmäßigen Weiterbildung der Erfindung erfolgt die Anpassung des Vorgabewerts für die Intensität der hydraulischen Einwirkung bei wenigstens einem der Spülprogramme derart, dass die Intensität der hydraulischen Einwirkung bei steigender Einlauftemperatur des Zulaufwassers, insbesondere Frischwassers erhöht ist. In aller Regel führt eine steigende Temperatur des Zulaufwassers dazu, dass aufgrund der geringeren erforderlichen Heizzeit der Reinigungsgang insgesamt verkürzt wird. Hierdurch nehmen die hydraulische Reinigungswirkung und die chemische Reinigungswirkung ab. Die thermische Reinigungswirkung kann, abhängig vom Einzelfall, erhöht oder erniedrigt sein. Dies liegt darin begründet, dass bei steigender Zulaufwassertemperatur die durchschnittliche Spültemperatur zwar erhöht ist, andererseits aber die thermische Einwirkzeit verkürzt ist. Dabei nimmt in aller Regel die Gesamtreinigungswirkung des Spülgangs bei steigender Frischwassertemperatur ohne weitere Maßnahmen ab. Durch die Erhöhung des Vorgabewerts für die Intensität der hydraulischen Einwirkung kann diese grundsätzliche Abnahme in einfacher Weise ausgeglichen werden.

Nach einer vorteilhaften Weiterbildung der Erfindung ist die Ablaufsteuereinrichtung zur Anpassung wenigstens eines solchen Parameters wenigstens eines der Spülprogramme ausgebildet, der ein Vorgabewert für eine zeitliche Dauer eines Abschnitts des Spülgangs ist. Auf diese Weise kann durch Anpassung eines Parameters sowohl die thermische Reinigungswirkung, die hydraulische Reinigungswirkung als auch die chemische Reinigungswirkung beeinflusst werden. Hierdurch kann in vielen Fällen eine hinreichende Anpassung des Spülprogramms an die Einlauftemperatur des zugeführten Zulaufwassers erzielt werden, ohne dass hierfür die Intensität der hydraulischen Einwirkung auf das Spülgut verändert werden müsste. Ebenso kann in vielen Fällen die Höchsttemperaturen der Heizphasen des Spülgangs konstant gehalten werden. Damit kann sowohl die mechanische Beanspruchung als auch die thermische Beanspruchung des Spülgangs unabhängig von der Einlauftemperatur des Zulaufwassers im Wesentlichen konstant gehalten werden, so dass sich die Anpassung der Dauer eines oder mehrerer Abschnitte des Spülgangs gerade dann anbietet, wenn das zugrundeliegende Spülprogramm ein Schonspülprogramm ist.

Gemäß einer zweckmäßigen Weiterbildung der Erfindung ist der Vorgabewert für eine zeitliche Dauer eines Abschnitts des Spülgangs ein Vorgabewert für eine zeitliche Dauer einer Vorwaschphase, einer Zwischenwaschphase oder einer Nachwaschphase in einem Reinigungsgang des Spülgangs. Unter einer Vorwaschphase wird dabei eine Phase vor der Heizphase des Reinigungsgangs, unter einer Zwischenwaschphase eine Phase zwischen zwei Heizphasen des Reinigungsgangs und unter einer Nachwaschphase eine Phase nach einer Heizphase des Reinigungsgangs verstanden. Durch die Anpassung derartiger Parameter kann die Gesamtdauer der Reinigungsphase so gestaltet werden, dass über eine Anpassung der thermischen Reinigungswirkung, der hydraulischen Reinigungswirkung und/oder gleichzeitig der chemischen Reinigungswirkung die Gesamtreinigungswirkung hinreichend konstant gehalten werden kann.

Nach einer vorteilhaften Weiterbildung der Erfindung erfolgt die Anpassung des Vorgabewerts für eine zeitliche Dauer einer Vorwaschphase, einer Zwischenwaschphase und/oder einer Nachwaschphase in einem Reinigungsgang bei wenigstens einem der Spülprogramme derart, dass die zeitliche Dauer bei steigender Temperatur des Zulaufwassers erhöht ist. Eine derartige Anpassung ermöglicht es in einfacher Weise, einer Verkürzung der Dauer des Reinigungsgangs durch eine Verkürzung der Heizdauer des Reinigungsgangs bei steigender Temperatur des Zulaufwassers entgegenzuwirken, um so die Reinigungswirkung konstant zu halten.

Nach einer vorteilhaften Weiterbildung der Erfindung ist der Vorgabewert für eine zeitliche Dauer eines Abschnitts des Spülgangs ein Vorgabewert für eine zeitliche Dauer einer Vorwaschphase, einer Zwischenwaschphase und/oder einer Nachwaschphase eines Klarspülgangs des Spülgangs. Auf diese Weise kann die Gesamtdauer des Klarspülgangs an die Erfordernisse des jeweiligen Spülprogramms angepasst werden.

Nach einer zweckmäßigen Weiterbildung der Erfindung erfolgt die Anpassung des Vorgabewerts für eine zeitliche Dauer einer Vorwaschphase, einer Zwischenwaschphase und/oder einer Nachwaschphase eines Klarspülgangs bei wenigstens einem der Spülprogramme derart, dass die zeitliche Dauer bei steigender Temperatur des Zulaufwassers erhöht ist. Auf diese Weise kann die Gesamtdauer des Klarspülgangs so eingestellt werden, dass eine hinreichende Verteilung des Klarspülmittels auch dann gewährleistet ist, wenn sich die Heizphase des Klarspülgangs aufgrund einer Erhöhung der Temperatur des Frischwassers verkürzt.

Nach einer vorteilhaften Weiterbildung der Erfindung ist der Vorgabewert für eine zeitliche Dauer eines Abschnitts des Spülgangs ein Vorgabewert für eine zeitliche Dauer eines Trocknungsgangs. Auf diese Weise ist die Einhaltung der gewünschten Trocknungswirkung auch dann gewährleistet, wenn sich die Temperatur des Klarspülgangs aufgrund einer Änderung der Einlauftemperatur des Zulaufwassers verändert.

Gemäß einer vorteilhaften Weiterbildung der Erfindung ist die Ablaufsteuereinrichtung zur Anpassung wenigstens eines solchen Parameters wenigstens eines der Spülprogramme ausgebildet, der ein Vorgabewert für eine Temperatur des Spülgangs ist. Auf diese Weise kann die Reinigungs- und/oder Trocknungswirkung des Spülgangs gezielt verändert und unabhängig von der Einlauftemperatur des Zulaufwassers gehalten werden.

Gemäß einer zweckmäßigen Weiterbildung der Erfindung ist der Vorgabewert für eine Temperatur des Spülgangs bei wenigstens einem der Spülprogramme ein Vorgabewert für eine Höchsttemperatur eines Reinigungsgangs des Spülgangs. Auf diese Weise kann die Reinigungswirkung des Spülgangs gezielt beeinflusst werden.

Gemäß einer zweckmäßigen Weiterbildung der Erfindung erfolgt die Anpassung des Vorgabewerts für eine Höchsttemperatur eines Reinigungsgangs des Spülgangs bei wenigstens einem der Spülprogramme derart, dass die Höchsttemperatur des Reinigungsgangs bei steigender Einlauftemperatur des Zulaufwassers erhöht ist. Auf diese Weise ist es möglich, bei gleichbleibendem Energieverbrauch bei steigender Einlauftemperatur des Zulaufwassers eine höhere thermische Reinigungswirkung zu erzielen. Hierdurch kann die gewünschte Reinigungswirkung in wesentlich kürzerer Zeit bei vertretbarem Energieverbrauch erzielt werden. So kann in diesem Fall in aller Regel die Dauer der Nachwaschzeit des Reinigungsgangs wesentlich verkürzt werden.

Gemäß einer vorteilhaften Weiterbildung der Erfindung ist der Vorgabewert für eine Temperatur des Spülgangs bei wenigstens einem der Spülprogramme ein Vorgabewert für eine Höchsttemperatur eines Klarspülgangs des Spülgangs. Auf diese Weise kann die Dauer des Klarspülgangs ohne Vorgabe von Zeitkonstanten variiert werden. Dies ermöglicht es beispielsweise, die Dauer des Klarspülgangs so zu gestalten, dass die effektive Dauer des Klarspülgangs so bemessen ist, dass das Klarspülmittel hinreichend gut verteilt wird.

Gemäß einer zweckmäßigen Weiterbildung der Erfindung erfolgt die Anpassung des Vorgabewerts für eine Höchsttemperatur eines Klarspülgangs des Spülgangs bei wenigstens einem der Spülprogramme derart, dass die Höchsttemperatur des Klarspülgangs bei steigender Einlauftemperatur des Zulaufwassers erhöht ist. Hierdurch ist es möglich, die steigende Einlauftemperatur des Zulaufwassers dazu zu nutzen, um bei weitgehend gleichbleibendem Energieverbrauch eine höhere Temperatur des Klarspülgangs zu erreichen. Dies wiederum erlaubt eine Verkürzung der zeitlichen Dauer des nachfolgenden Trocknungsgangs, ohne dass Abstriche in der Trocknungswirkung erforderlich wären.

Die Erfindung und ihre Weiterbildungen sowie deren Vorteile werden nachfolgend anhand von Figuren näher beschrieben. Es zeigen:
- **Figur 1**: ein schematisches Blockschaltbild eines ersten Ausführungsbeispiels einer erfindungsgemäßen Geschirrspülmaschine,
- **Figur 2**: ein schematisches Blockschaltbild eines zweiten Ausführungsbeispiels einer erfindungsgemäßen Geschirrspülmaschine,
- **Figur 3**: ein schematisches Ablaufdiagramm des Ablaufs eines Spülgangs bei unterschiedlichen Temperaturen von Zulaufwasser bei einem ersten Spülprogramm,
- **Figur 4**: ein schematisches Ablaufdiagramm des Ablaufs eines Spülgangs bei unterschiedlichen Temperaturen von Zulaufwasser bei einem zweiten Spülprogramm, und
- **Figur 5**: ein schematisches Ablaufdiagramm des Ablaufs eines Spülgangs bei unterschiedlichen Temperaturen von Zulaufwasser bei einem dritten Spülprogramm.

Elemente mit gleicher Funktion und Wirkungsweise sind in den Figuren 1 mit 5 jeweils mit denselben Bezugszeichen versehen.

Figur 1 zeigt ein schematisches Blockschaltbild eines ersten Ausführungsbeispiels einer erfindungsgemäßen Geschirrspülmaschine, insbesondere Haushaltsgeschirrspülmaschine. Dabei sind nur diejenigen Bestandteile der Geschirrspülmaschine dargestellt und erläutert, welche für das Verständnis der Erfindung erforderlich sind.

Die Geschirrspülmaschine weist eine Ablaufsteuereinrichtung 1 auf, bei der zur Steuerung eines Ablaufs eines Spülgangs zum Spülen von Spülgut verschiedene Spülprogramme PN, PS, PNS hinterlegt sind. Bei dem Spülprogramm PN handelt es sich um ein Normalspülprogramm PN, bei dem Spülprogramm PS um ein Schonspülprogramm PS und bei dem Spülprogramm PNS um ein Schnellnormalspülprogramm PNS.

Das Normalspülprogramm PN ist dazu vorgesehen, eine mittlere Reinigungs- und/oder Trocknungswirkung zu erzielen, so dass bei normal verschmutztem Spülgut ein befriedigendes Spülergebnis bei einer relativ kurzen Spülgangdauer und bei einem relativ geringen Energieverbrauch erreicht werden kann. Das Schonspülprogramm PS hingegen ist zum Spülen von empfindlichem Spülgut vorgesehen. Dazu ist das Schonspülprogramm PS so ausgelegt, dass das Spülgut während eines Spülgangs in thermischer und hydraulischer Hinsicht geringer belastet wird als dies bei einem Normalspülprogramm PN der Fall ist. Hierbei kann.sich jedoch eine Verlängerung der Dauer des Schonspülprogramms PS gegenüber dem Normalspülprogramm PN ergeben, wenn dieselbe Reinigungs- und/oder Trocknungswirkung erreicht werden soll. Das Schnellnormalspülprogramm PNS ist dazu vorgesehen, eine vergleichbare Reinigungs- und/oder Trocknungswirkung wie das Normalspülprogramm PN zu erzielen. Gleichwohl ist es so ausgelegt, dass diese definierte Reinigungs- und/oder Trocknungswirkung in einer kürzeren Gesamtzeit erreicht werden kann. Hierzu sind während der Durchführung eines Spülgangs höhere Temperaturen und/oder eine höhere mechanische Einwirkung auf das Spülgut vorgesehen. Es versteht sich von selbst, dass noch weitere Spülprogramme, beispielsweise ein Automatikspülprogramm, bei dem der Verlauf des Spülgangs automatisch an die Art der Beladung und/oder an die Menge der Beladung angepasst wird, oder ein Intensivprogramm, bei dem die Reinigungs- und/oder Trocknungswirkung erhöht ist, um auch bei stärker verschmutztem Spülgut ein befriedigendes Spülgut erreichen zu können, vorgesehen sein können.

Der Ablaufsteuereinrichtung 1 ist ein Bedienteil 2 zur Auswahl eines der Spülprogramme PN, PS, PNS zugeordnet. Das Bedienteil 2 weist ein Tastenfeld 3 auf, welches im Ausführungsbeispiel der Figur 1 drei Tasten umfasst, wobei jeder Taste eines der Spülprogramme PN, PS, PNS zugeordnet ist, so dass ein Bediener durch Drücken einer der Tasten des Tastenfelds 3 genau eines der Spülprogramme PN, PS, PNS auswählen kann. Bei der Durchführung eines Spülgangs wird dann das ausgewählte der Spülprogramme PN, PS, PNS durch ein nicht gezeigtes Ablaufschaltwerk der Ablaufsteuereinrichtung 1 abgearbeitet. Das Ablaufschaltwerk kann beispielsweise in Hardware aus Verknüpfungselementen und bistabilen Speicherelementen ausgeführt sein. Das Ablaufschaltwerk kann jedoch auch einen Prozessor umfassen, auf dem eine Ablaufschaltwerksoftware eingerichtet ist. Die Spülprogramme bzw. Spülablaufprozeduren PN, PS, PNS umfassen jeweils diejenigen Informationen, die das Ablaufschaltwerk zur Steuerung der Geschirrspülmaschine während eines Spülgangs benötigt. Die Spülprogramme PN, PS, PNS enthalten insbesondere die Information, welche Schritte in welcher Reihenfolge zur Durchführung eines Spülgangs erforderlich sind. Zudem enthalten die Spülprogramme PN, PS, PNS die Informationen, unter welchen Bedingungen das Ablaufschaltwerk von einem der Schritte zum nachfolgenden Schritt übergehen-soll.

Die Geschirrspülmaschine umfasst eine Aufnahmeeinrichtung 4 zum Einlauf von Zulaufwasser bzw. Betriebswasser. Diese kann z.B. an eine externe Frischwasserquelle angeschlossen sein, um aus der Frischwasserquelle stammendes Frischwasser aufnehmen zu können. Zusätzlich oder alternativ kann sie ggf. auch mit einer Brauchwassereinrichtung verbunden sein, die Brauchwasser wie z.B. aufbereitetes, gereinigtes Grauwasser oder Regenwasser bereitstellt. Vorzugsweise kann die Aufnahmevorrichtung an einem Warmwasserkreislauf, insbesondere einer thermischen Solaranlage, oder einer sonstigen, bevorzugt durch regenerative Energien versorgten Warmwasserquelle, angekoppelt sein. Dies kann zusätzlich oder unabhängig von einem Anschluss einer Kaltwasserleitung an der Aufnahmeeinrichtung erfolgen. Die Aufnahmeeinrichtung 4 umfasst ein steuerbares Ventil, welches durch die Ablaufsteuereinrichtung 1 gemäß dem ausgewählten Spülprogramm der Spülprogramme PN, PS, PNS gesteuert wird. Weiterhin weist die Geschirrspülmaschine eine Umwälzpumpe 5 sowie ein Flüssigkeitssprühsystem auf, die dazu dienen, das in die Geschirrspülmaschine eingelassene Zulaufwasser als Spülwasser auf das Spülgut im Inneren ihres Spülbehälters aufzubringen. Die Umwälzpumpe 5 wird ebenfalls durch die Ablaufsteuereinrichtung 1 in Abhängigkeit von dem jeweils ausgewählten der Spülprogramme PN, PS, PNS gesteuert.

Ebenso weist die Geschirrspülmaschine eine Heizeinrichtung 6 auf, die dazu dient, das umgewälzte Spülwasser auf eine durch das jeweilige Spülprogramm PN, PS, PNS vorgegebene Temperatur zu bringen. Um die Temperatur des Spülwassers zu überwachen, ist ein Sensor 7 zur Überwachung der Temperatur des Spülgangs vorgesehen. Dieser Sensor 7 liefert seine Signale an die Ablaufsteuereinrichtung 1. Um nicht mehr benötigtes Spülwasser aus der Geschirrspülmaschine abzupumpen, ist ferner eine Abwasserpumpe, insbesondere Laugenpumpe 8 vorgesehen, welche ebenfalls durch die Ablaufsteuereinrichtung 1 in Abhängigkeit vom Spülprogramm PN, PS, PNS gesteuert wird. Sie dient dazu, vorzugsweise nach dem Ablauf bzw. Ende des letzten Waschvorgangs des jeweilig gewählten Geschirrspülprogramms das Spülwasser aus dem Flüssigkeitskreislaufsystem, insbesondere dem Pumpentopf bzw. Pumpensumpf am und/oder im Boden des Spülbehälters und/oder der Basisträgereinheit bzw. Bodenbaugruppeneinheit, der Geschirrspülmaschine abzupumpen.

Der konkrete Ablauf eines realen Spülgangs ist einerseits von dem jeweils ausgewählten Spülprogramm PN, PS, PNS abhängig, andererseits jedoch auch von der Temperatur des Zulaufwassers, welches durch die Aufnahmeeinrichtung 4 aufgenommen wird. Der Grund liegt darin, dass Phasen, in denen das Frischwasser auf eine bestimmte Temperatur aufgeheizt wird, um so länger sind, je kälter das Zulaufwasserwasser ist. Die Ablaufsteuereinrichtung 1 ist daher so ausgebildet, dass bei wenigstens einem der drei Spülprogramme PN, PS, PNS wenigstens ein Parameter an die Temperatur des Zulaufwassers automatisch angepasst wird. Vorteilhafterweise kann dabei vorgesehen sein, dass mehrere oder bevorzugt alle der vorgesehenen Spülprogramme PN, PS, PNS an die Temperatur des Zulaufwassers anpassbar sind.

Auf diese Weise ist es möglich, dass die jeweils vorgesehene Reinigungs- und/oder Trocknungswirkung der einzelnen Spülprogramme PN, PS, PNS auch dann genau eingehalten werden kann, wenn die Geschirrspülmaschine bei unterschiedlichen Temperaturen des Zulaufwassers betrieben wird. Insbesondere ist es so problemlos möglich, die Geschirrspülmaschine wahlweise an eine Kaltwasserquelle oder an eine Warmwasserquelle anzuschließen. Sofern eine Warmwasserquelle verfügbar ist, kann der Energiebedarf der Geschirrspülmaschine insbesondere deshalb gesenkt werden, weil der Energiebedarf der Heizeinrichtung 6 in solch einem Fall deutlich gesenkt werden kann. Ist jedoch kein Warmwasseranschluss verfügbar, so kann die Geschirrspülmaschine problemlos in herkömmlicher Weise an einen Kaltwasseranschluss angeschlossen werden. Die erfindungsgemäße Geschirrspülmaschine ist insbesondere dazu geeignet, an Wasserquellen, insbesondere Frischwasserquellen, angeschlossen zu werden, welche Wasser, insbesondere Frischwasser, mit wechselnder Temperatur bereitstellen. Hierbei ist insbesondere an eine Wasserversorgung zu denken, welche eine thermische Solaranlage oder eine Erdwärmepumpe umfasst. Bei derartigen Wasserquellen, insbesondere Frischwasserquellen, sind saisonbedingte und/oder Tageszeit- bedingte Schwankungen der Temperatur des abgegebenen Wassers recht häufig.

Im Ausführungsbeispiel der Figur 1 ist ein Bedienteil 9 zur Eingabe der Temperatur des Zulaufwassers vorgesehen. Das Bedienteil 9 ermöglicht es einem Bediener, die zu erwartende Temperatur des Zulaufwassers manuell an der Ablaufsteuereinrichtung 1 einzustellen, so dass diese den oder die Parameter des oder der Spülprogramme PN, PS, PNS zielgerichtet anpassen kann. In einem einfachen Ausführungsbeispiel kann das Bedienteil über zwei Schaltzustände verfügen, von denen jeweils einer durch den Bediener auswählbar ist. Ein erster der Schaltzustände kann dann beispielsweise für einen Kaltwasserbetrieb und ein zweiter der Schaltzustände für einen Warmwasserbetrieb vorgesehen sein. Die Einstellung des Schaltzustandes kann der Bediener dann in Abhängigkeit davon vornehmen, ob die Zulaufwasseraufnahmeeinrichtung 4 an eine Kaltwasserquelle oder an eine Warmwasserquelle angeschlossen ist. Es sind jedoch auch Ausführungsbeispiele denkbar, bei denen mehrere Schaltzustände vorgesehen sind. Dies ermöglicht dann eine genauere Anpassung des oder der Parameter des oder der Spülprogramme PN, PS, PNS an die Temperatur des aufgenommenen Zulaufwassers. Das Bedienteil 9 kann hierzu Tastenfelder, Schalter und/oder eine alphanumerische Eingabeeinheit umfassen. Auch kann das Bedienteil 9 so ausgebildet sein, dass die Zulaufwassertemperatur stufenlos eingegeben werden kann. Hierzu kann beispielsweise ein Dreh- oder Schiebewiderstand vorgesehen sein.

In der Ablaufsteuereinrichtung 1 ist eine Wertetabelle 10 gespeichert, welche für jeden Parameter der Spülprogramme PN, PS, PNS, der an die Temperatur des Zulaufwassers anpassbar ist, mehrere Werte gespeichert sind, wobei jedem Wert eine Temperatur des Frischwasser zugeordnet ist. In Abhängigkeit von der durch den Bediener über das Bedienteil 9 eingegebenen Temperatur des Zulaufwassers können dann die jeweiligen Parameter des ausgewählten Spülprogramms PN, PS, PNS in einfacher Weise dadurch angepasst werden, dass die entsprechenden Werte aus der Wertetabelle 10 ausgelesen werden. Anstelle der Wertetabelle 10 könnte auch eine entsprechende Liste oder eine Datenbank vorgesehen sein.

Figur 2 zeigt ein weiteres vorteilhaftes Ausführungsbeispiel einer erfindungsgemäßen Geschirrspülmaschine. Ein erster wesentlicher Unterschied zum Ausführungsbeispiel der Figur 1 liegt darin, dass das Bedienteil zur Eingabe der Temperatur des Zulaufwassers weggelassen worden ist. Vielmehr weist die Geschirrspülmaschine der Figur 2 einen Sensor 11 zur Ermittlung der tatsächlichen Temperatur des Zulaufwassers auf. Auf diese Weise können Bedienfehler vermieden werden. Stets ist sichergestellt, dass die Parameter der Spülprogramme PN, PS, PNS an die tatsächliche Temperatur des Zulaufwassers angepasst werden. Im Ausführungsbeispiel der Figur 2 erfolgt die Anpassung der jeweiligen Parameter der Spülprogramme PN, PS, PNS mittels eines in der Ablaufsteuereinrichtung 1 gespeicherten Algorithmus 12, der zur Ermittlung von optimierten Parametern in Abhängigkeit von der Temperatur des Zulaufwassers ausgebildet ist. Auf diese Weise brauchen keine größeren Datenmengen in der Ablaufsteuereinrichtung 1 gespeichert werden.

Figur 3 zeigt eine mögliche vorteilhafte Funktionsweise einer erfindungsgemäßen Geschirrspülmaschine, bei der ein Normalspülprogramm PN ausgewählt ist. Im oberen Bereich der Figur 3 ist dabei ein Ablauf A eines Spülgangs dargestellt, der sich bei ausgewähltem Normalspülprogramm PN ergibt, wenn die Geschirrspülmaschine an einen Kaltwasseranschluss angeschlossen ist. Demgegenüber ist im unterem Bereich der Figur 3 ein in vorteilhafter Weise modifizierter Ablauf A' eines Spülgangs dargestellt, der sich bei Auswahl des Normalspülprogramms PN dann ergibt, wenn die Geschirrspülmaschine an einen Warmwasseranschluss angeschlossen ist.

Im Funktionsdiagramm der Figur 3 ist auf der Querachse die Zeit in Minuten aufgetragen. Die Abläufe A und A' sind dabei zur Vergleichbarkeit im selben zeitlichen Maßstab dargestellt. Auf der Hochachse ist für beide Verläufe A und A' die Temperatur T des jeweiligen Spülgangs in Grad C° dargestellt. Die Temperatur T ist jeweils als durchgezogene Kurve dargestellt. Darüber hinaus ist auf der Hochachse jeweils für beide Abläufe A und A' eine Drehzahl n einer Umwälzpumpe der Geschirrspülmaschine als punktierte Linie dargestellt. Die Drehzahl n der Umwälzpumpe ist dabei als Relativwert dargestellt, der auf eine maximale Drehzahl nmax bezogen ist. Es versteht sich von selbst, dass die Temperaturangaben, die Zeitangaben und die Angaben der relativen Drehzahl n/nmax der Umwälzpumpe beispielhaft sind.

Das Normalspülprogramm PN ist dafür vorgesehen, normal verschmutztes Spülgut zu spülen, welches keiner besonderen Empfindlichkeit gegenüber einer thermischen oder einer mechanischen Beanspruchung unterliegt. Der dargestellte Spülgang besteht aus einem Vorspülgang VG, einem Reinigungsgang RG, einem Zwischenspülgang ZG, einem Klarspülgang KG und einem Trocknungsgang TG, welche in dieser Reihenfolge nacheinander durchgeführt werden.

Zunächst sei der Ablauf A erläutert, der sich bei Anschluss der Geschirrspülmaschine an eine Kaltwasserquelle ergibt, deren Zulaufwasser eine Temperatur TFW aufweist. Zu Beginn des Vorspülgangs wird durch die Geschirrspülmaschine eine definierte Menge von Zulaufwasser aufgenommen, welches beispielsweise eine Temperatur TFW von 15 C° aufweist. Dieses Zulaufwasser wird als Spülwasser durch die eingeschaltete Umwälzpumpe sowie ein oder mehrere zugeordnete Sprüheinrichtungen, insbesondere Sprüharmen, die im Spülbehälter vorgesehen sind, umgewälzt, wodurch das Spülgut mit Spülwasser beaufschlagt und dadurch gereinigt wird. Die Drehzahl n der Umwälzpumpe beträgt dabei ca. 75% ihres Maximalwertes nmax. Bei einer angenommenen Umgebungstemperatur von beispielsweise 20 C° steigt die Temperatur T des Spülwassers während des Vorspülgangs VG geringfügig an. Die Dauer des Vorspülgangs VG wird durch einen Parameter Z1 des Normalspülprogramms PN bestimmt, wobei der Parameter Z1 ein Vorgabewert zur Vorgabe der zeitlichen Dauer des Vorspülgangs VG ist. Der Parameter Z1 ist so gewählt, dass der Vorspülgang VG hinreichend lange dauert, um grobe Verschmutzungen vom Spülgut zu entfernen. Zu Ende des Vorspülgangs VG wird zumindest ein Teil des Spülwassers samt den darin enthaltenen Verschmutzungen abgepumpt.

Zu Beginn des Reinigungsgangs RG wird weiteres Zulaufwasser, insbesondere Frischwasser mit einer Temperatur TWF zugeführt. Der Reinigungsgang RG besteht aus einer Heizphase HRG des Reinigungsgangs RG und aus einer Nachwaschphase NRG des Reinigungsgangs RG. Dabei wird zunächst die Heizphase HRG durchgeführt. Die Heizphase HRG dient der Erwärmung des Spülwassers und der mechanischen Reinigung des Spülguts mit diesem erwärmten Wasser. Während der Heizphase HRG wird dazu die Umwälzpumpe und die Heizeinrichtung der Geschirrspülmaschine eingeschaltet, um so das Spülwasser umzuwälzen und zu erwärmen. Dabei wird die Umwälzpumpe weiterhin mit etwa 75% ihrer Maximaldrehzahl nmax betrieben. Um die Reinigungswirkung des Reinigungsgangs RG zu erhöhen, wird dem Spülwasser außerdem Reinigungsmittel zugegeben. Dessen Inhaltsstoffe werden durch das erwärmte Wasser aktiviert. Während der Heizphase HRG steigt die Temperatur T des Spülwassers in Abhängigkeit von der Leistung der Heizeinrichtung stark an. Die Heizphase HRG wird beendet, d.h. die Heizeinrichtung 6 wird ausgeschaltet, wenn die Temperatur T einem Parameter TRG zur Vorgabe einer Höchsttemperatur des Reinigungsgangs entspricht. Der Parameter TRG ist ebenfalls durch das Programm PN vorgegeben.

Die Dauer der nun folgenden Nachwaschphase NRG des Reinigungsgangs RG ist durch einen Parameter Z2 des Spülprogramms PN vorgegeben. Die Nachwaschphase RG dient der Fortsetzung der Reinigung des Spülguts mittels der eingeschaltet bleibenden Umwälzpumpe bei ausgeschalteter Heizeinrichtung, wobei die Temperatur T des Spülwassers leicht abfällt. Zu Ende der Nachwaschphase NRG wird das Spülwasser je nach Verschmutzungsgrad zumindest teilweise abgepumpt und der Reinigungsgang RG beendet.

Zu Beginn eines nachfolgenden Zwischenspülgangs ZG wird Spülwasser teilweise oder ganz mittels der Abwasserpumpe der Geschirrspülmaschine abgepumpt. Ggf. wird für ein Zwischenspülen erneut Zulaufwasser, insbesondere Frischwasser, mit einer Temperatur TFW aufgenommen, wobei die Temperatur T des Spülwassers aufgrund der in der Spülmaschine vorhandenen Wärme auch ohne Zuschalten der Heizeinrichtung einen Wert annimmt, der über der Zulauftemperatur TFW des einlaufenden Zulaufwassers liegt. Während des Zwischenspülgangs wird das Spülwasser weiter mittels der Umwälzpumpe umgewälzt, wodurch Reinigungsmittelreste vom Spülgut entfernt werden. Die zeitliche Dauer des Zwischenspülgangs ZG ist durch einen weiteren Parameter Z3 des Spülprogramms PN vorgegeben. Dabei wird zu Ende des Zwischenspülgangs ZG das Spülwasser des Zwischenspülgangs ZG zumindest teilweise abgepumpt.

Bei Beginn des zeitlich nachfolgenden Klarspülgangs KG wird erneut Zulaufwasser, insbesondere Frischwasser, mit der Zulauftemperatur TFW aufgenommen, welches dann umgewälzt und erwärmt wird. Der Klarspülgang KG dauert dabei so lange, bis die Temperatur T des Spülwassers einem Parameter TKG des Spülprogramms PN entspricht, der die Höchsttemperatur des Klarspülgangs KG vorgibt. Während des Klarspülgangs KG wird das Spülwasser mit Klarspülmittel versetzt. Das Klarspülmittel verringert insbesondere die Oberflächenspannung des Spülwassers, so dass eine Fleckenbildung auf dem Spülgut verhindert ist. Zu Ende des Klarspülgangs KG wird das Spülwasser abgepumpt und die Umwälzpumpe ausgeschaltet.

Dem nunmehr folgenden Trocknungsgang TG liegt das Prinzip zugrunde, dass aufgrund der hohen Temperatur T während des Klarspülgangs KG das Spülgut stark erwärmt wurde, so dass nun während des Trocknungsgangs TG an dem Spülgut anhaftendes Spülwasser verdampft. Der Dampf kondensiert dann an Begrenzungsflächen des Spülraums, die durch die Wandflächen des Spülbehälters gebildet sind, und/oder wird nach außen abgeführt. Die Dauer des Trocknungsgangs TG, während derer sich das Spülgut stetig abkühlt, wird durch einen weiteren Parameter Z4 des Spülprogramms PN bestimmt.

Dem im unteren Teil des Funktionsdiagramms dargestellten Ablauf A' liegt ebenfalls das Normalspülprogramm PN zugrunde. Allerdings wird hier nun das Zulaufwasser, insbesondere Frischwasser, mit einer Einlauftemperatur TFW' von etwa 40 C°, d.h. mit einer höheren Temperatur als beim Ablauf A zugeführt. Dadurch entsteht eine modifizierte Temperaturkurve T', wobei der Spülgang insgesamt deutlich verkürzt ist. Die zeitliche Dauer des Vorspülgangs VG bleibt hierbei unverändert, da in dieser Phase die Heizeinrichtung ausgeschaltet und der Parameter Z1 konstant gehalten ist. Das Spülwasser weist während des Vorspülgangs VG eine deutlich höhere Temperatur T' auf, als dies beim Verlauf A der Fall ist. Da die Temperatur T' des Spülwassers zu Beginn der zeitlich nachfolgenden Heizphase HRG des Reinigungsgangs RG beim Ablauf A' wesentlich höher ist, als beim Ablauf A, ist die Heizphase HRG hier deutlich verkürzt, bis die gewünschte Maximaltemperatur TRG erreicht wird. Die Dauer der Nachwaschphase NRG des Reinigungsgangs RG sowie die Dauer des Zwischenspülgangs ZG sind unverändert, da die zeitbestimmenden Parameter Z2 und Z3 ebenfalls konstant gehalten sind. Allerdings liegt die Temperaturkurve T' während des Zwischenspülgangs ZG höher als im Falle des Ablaufs A. Da die Temperatur T' des Spülwassers zu Beginn des Klarspülgangs KG ebenfalls höher liegt als im vorherigen Fall, ist auch die Dauer des Klarspülgangs KG verkürzt, bis die gewünschte Maximaltemperatur TKG erreicht worden ist. Keine Änderungen ergeben sich hingegen für den Trocknungsgang TG, da die Dauer durch den konstant gehaltenen Parameter Z4 und die Eingangstemperatur des Spülwassers durch den ebenfalls konstant gehaltenen Parameter TKG bestimmt ist.

Aus dem bisher Gesagten wird deutlich, dass die chemische Reinigungswirkung des Normalspülprogramms PN beim Ablauf A' im Vergleich zum Ablauf A aufgrund der verkürzten Gesamtlaufzeit von Vorspülgang VG, Reinigungsgang RG, Zwischenspülgang ZG und Klarspülgang KG verkürzt ist. Aufgrund der Verkürzung dieses Zeitraums ist auch die thermische Reinigungswirkung verringert, da trotz gestiegener Durchschnittstemperatur des Spülwassers das thermische Integral verkleinert ist. Ohne weitere Maßnahme wäre aufgrund der verkürzten Reinigungsdauer auch die mechanisch-hydraulische Reinigungswirkung verringert worden. Allerdings wird zur Vorgabe der Drehzahl n' der Umwälzpumpe ein angepasster Parameter D' verwendet, so dass die Drehzahl n' der Umwälzpumpe auf einen höheren Drehzahlwert als im Fall A von Figur 3 angehoben wird. Hier im Ausführungsbeispiel entspricht er nun dem Maximalwert nmax der Umwälzpumpe. Auf diese Weise wird die hydraulische Reinigungswirkung so angehoben, dass die Gesamtreinigungswirkung beim Ablauf A' der Gesamtreinigungswirkung beim Ablauf A entspricht. Da sich im Vergleich der Abläufe A' und A bezüglich des Trocknungsgangs TG keine Änderung ergibt, ist auch die Trocknungswirkung konstant gehalten. Aus dem Funktionsdiagramm der Figur 3 wird somit deutlich, dass durch die Verwendung eines anpassten Parameters D' zur Vorgabe der Drehzahl n' der Umwälzpumpe ein befriedigendes Reinigungs- und Trocknungsergebnis des Spülgangs unabhängig von der Einlauftemperatur TFW, TFW' des Zulaufwassers sichergestellt werden kann.

Figur 4 zeigt ein Funktionsdiagramm der Geschirrspülmaschine bei einem ausgewählten Schonspülprogramm PS. Dabei zeigt der obere Bereich des Diagramms einen Ablauf A eines Spülgangs, der aus einem Anschluss der Geschirrspülmaschine an eine Kaltwasserquelle resultiert, deren Zulaufwasser eine Einlauftemperatur TFW aufweist. Demgegenüber zeigt der untere Teil des Diagramms einen Ablauf A', der aus einem Anschluss der Geschirrspülmaschine an eine Warmwasserquelle resultiert, deren Zulaufwasser eine erhöhte Einlauftemperatur TFW' aufweist. Der Ablauf A der Figur 4 entspricht im Wesentlichen dem Ablauf A der Figur 3. Der wesentliche Unterschied besteht darin, dass der Vorgabewert D für die Drehzahl n der Umwälzpumpe abgesenkt ist, um so das Spülgut mit einer geringeren hydraulischen Intensität zu beaufschlagen. Dies dient der Schonung von empfindlichem Spülgut. Um dennoch ein befriedigendes Spülergebnis erreichen zu können, ist die Gesamtdauer des Spülgangs gegenüber dem Fall A' von Figur 3 verlängert.

Beim im unteren Bereich von Figur 4 dargestellten Ablauf A' ist erkennbar, dass bei Verwendung von Zulaufwasser mit höherer Temperatur TFW' auch im Falle des Schonspülprogramms PS eine Verkürzung der Heizphase HRG des Reinigungsgangs RG und eine Verkürzung der Heizphase HKG des Klarspülgangs KG eintritt. Während im Falle des Normalspülprogramms PN der Figur 3 die hierdurch verringerte Reinigungswirkung durch eine Erhöhung der Drehzahl n der Umwälzpumpe ausgeglichen wird, ist dies im Falle eines Schonspülprogramms PS nicht erwünscht, da hierdurch die Intensität der hydraulischen Beanspruchung des Spülguts erhöht würde. Der Parameter D wird also bei dem Schonspülprogramm PS konstant gehalten.

Die Anpassung der Reinigungswirkung erfolgt vielmehr dadurch, dass zur Vorgabe der Dauer der Nachwaschphase NRG des Reinigungsgangs RG ein angepasster Parameter Z2' verwendet wird. Dieser Parameter Z2' ist so festgelegt, dass sich die zeitliche Dauer der Nachwaschphase NRG verlängert. Zudem ist während des Klarspülgangs KG eine Vorwaschphase VKG vorgesehen, deren Dauer durch einen Parameter Z5' bestimmt ist. Beim Ablauf A beim Anschluss der Geschirrspülmaschine an Kaltwasser tritt dieser Parameter Z5' nicht in Erscheinung, da er den Wert Null aufweist. Durch die Verwendung der angepassten Parameter Z2' und Z5' verlängert sich die Gesamtdauer der Spülgänge VG, RG, ZG, KG, so dass sowohl die chemische Reinigungswirkung, die thermische Reinigungswirkung, als auch die hydraulische Reinigungswirkung erhöht ist. Durch entsprechende Festlegung der Parameter Z2' und Z5' kann die Reinigungswirkung so beeinflusst werden, dass sie der Reinigungswirkung des Ablaufs A entspricht. Da die Höchsttemperatur TKG des Klarspülgangs KG ebenso unverändert ist wie der Parameter Z4 zur Vorgabe der Dauer des Trocknungsganges, ist auch die Trocknungswirkung unabhängig von der jeweiligen Einlauftemperatur TFW, TFW' des Zulaufwassers.

Figur 5 illustriert die Anpassung eines Schnellnormalspülprogramms PNS an die Einlauftemperatur des Zulaufwassers TFW, TFW'. Angepasst wird dabei der Parameter TRG zur Vorgabe der Höchsttemperatur des Reinigungsgangs RG. Im Vergleich zu einem konstant gehaltenen Parameter TRG wird durch die Verwendung eines erhöhten Parameters TRG' die Heizphase HRG des Reinigungsgangs RG bei erhöhter Einlauftemperatur TFW' des Frischwassers weniger oder gar nicht verkürzt. Dabei steigt die Durchschnittstemperatur während des Reinigungsgangs RG gegenüber dem Fall A von Figur 5 an. Es wird hier eine Höchsttemperatur TRG' von etwa 65° Celsius beim Reinigungsgang RG am Ende der Aufheizphase HRG erreicht.

Weiterhin wird der Parameter TKG zur Vorgabe der Höchsttemperatur des Klarspülgangs an die Einlauftemperatur TFW, TFW' des Zulaufwassers angepasst, wodurch bei hoher Temperatur des Zulaufwassers TFW' durch den erhöhten Parameter TKG' nur eine geringe oder keine Verkürzung der Heizphase HKG des Klarspülgangs KG eintritt. Hierdurch wird auch die Durchschnittstemperatur während des Klarspülgangs KG und die Durchschnittstemperatur während des folgenden Trocknungsgangs TG erhöht. Es wird hier im Ausführungsbeispiel eine Höchsttemperatur TKG' von etwa 75° Celsius beim Klarspülgang KG am Ende der Aufheizphase HKG erreicht. Auf diese Weise wird die thermische Reinigungswirkung aber auch die Geschwindigkeit des Trocknungsvorgangs TG erhöht. Dabei ist es möglich, bei gleichbleibender Reinigungs- und Trocknungsleistung die Dauer der Nachwaschphase NRG und die Dauer des Trocknungsgangs TG durch eine Verwendung angepasster Parameter Z2' und Z4' zu verkürzen. Beim Schnellnormalspülprogramm PNS wird also die durch Warmwasser eingetragene Energie zur Erhöhung der Spültemperatur verwendet. Hierdurch kann die Gesamtdauer des Spülgangs wesentlich verkürzt werden, ohne dass hierzu ein höherer elektrischer Energieeintrag durch die Heizeinrichtung erforderlich wäre. Da hier im Ausführungsbeispiel zudem die Umwälzpumpe mit ihrer Maximaldrehzahl nmax betrieben wird, ergeben sich äußerst kurze Abläufe A, A' für einen Spülgang, der nach dem Schnellnormalspülprogramm PNS gesteuert ist.

In einem Ausführungsbeispiel der erfindungsgemäßen Geschirrspülmaschine ist die Steuereinheit so programmiert, dass neben einer konventionellen Variante eines Spülprogramms, d.h. parallel dazu auch eine spezielle Variante des Spülprogramms vorgesehen ist, die speziell an die Verwendung von Warmwasser aus einer Warmwasser-Solaranlage angepasst ist.

Die Reinigungswirkung, manchmal auch als Reinigungsleistung bezeichnet, der Geschirrspülmaschine setzt sich aus verschiedenen Faktoren zusammen. So ergibt sich die Reinigungsleistung aus einer Summe, welche einen hydraulischen Faktor mal der Laufzeit, einen Faktor des thermischen Integrals und einen chemischen Faktors mal der Laufzeit sowie ggf. einen Faktor der maximalen Spültemperatur mal der Laufzeit umfasst. Die Trocknungswirkung, auch Trocknungsleistung genannt, hingegen ergibt sich aus der Summe eines Temperaturfaktors, eines Faktors der Trocknungszeit, eines Faktors des Luftumsatzes und eines Faktors des Luftdurchsatzes.

Die speziellen Varianten der Spülprogramme haben das Ziel, die Reinigungs- und Trocknungswirkung unter Beachtung der obigen Berechnungsformeln unabhängig von der Temperatur des Zulaufwassers konstant zu halten. Weiteres Ziel ist es, den Zusatzenergieverbrauch aus dem Stromnetz so gering wie möglich zu halten.

Die Grunddaten der obigen Formeln zur Erzeugung der Varianten der Spülprogramme können in Tabellen oder Formeln in einer Software der Steuereinheit hinterlegt sein.

Erhöht sich die Einlauftemperatur des Zulaufwassers, insbesondere Frischwassers bei einer vorbekannten Geschirrspülmaschine, so verkürzt sich auch die Laufzeit eines Spülprogramms. Eine erfindungsgemäße Geschirrspülmaschine kann darauf durch eine Verlängerung der Umwälzzeit im Reinigungsschritt zum Ausgleich der fehlenden Umwälzzeit, durch eine Erhöhung der Umwälzpumpendrehzahl zur Kompensation der fehlenden Abtragsleistung der ein oder mehreren Sprüheinrichtungen und/oder durch eine Verlängerung der Umwälzzeit des Klarspülgangs zur Gewährleistung der gleichmäßigen Verteilung des Klarspülers reagieren.

Bei einer erfindungsgemäßen Geschirrspülmaschine kann ein durch den Bediener auswählbares Schnellspülprogramm vorgesehen sein, bei dem die Geschirrspülmaschine eine höhere Einlauftemperatur des zulaufenden Wassers nutzt, um bei gleichbleibendem Energieverbrauch höhere Temperaturen als bei einem Kaltwasserzulauf zu erzeugen. Hierdurch können dann in deutlich kürzeren Spülzeiten Spül- und Trocknungsleistungen auf gleichem Niveau erzielt werden. Der höhere Wärmeeintrag, der durch das mit höherer Einlauftemperatur zulaufende, d.h. wärmere Zulaufwasser bei der Vorspülphase sowie Klarspülphase in das Spülwasser a priori eingebracht werden kann, wird dazu benutzt, die Gesamtlaufzeit des Geschirrspülprogramms gegenüber der bei einem Kaltwasseranschluss zu verkürzen. Denn es kann insgesamt ein größeres thermisches Integral bei gleichem oder geringerem Wärmeenergieaufwand der Heizeinrichtung gegenüber einem Kaltwasseranschluss für das jeweilige Geschirrspülprogramm erzeugt werden. Dies kann mit höheren Maximaltemperaturen oder Durchschnittstemperaturen insbesondere für die Reinigungsphase, Klarspülphase, und/oder Trocknungsphase einhergehen. Das thermische Integral ergibt sich dabei durch die Aufsummation der Fläche unterhalb des zeitlichen Temperaturverlaufs der sich jeweilig im Spülbehälter befindlichen Spülwassermenge während der Gesamtzeitdauer des jeweilig gewählten Geschirrspülprogramms. Insbesondere lassen sich die Zeitdauern für die Aufheizphase beim Reinigungsvorgang sowie für die Trocknungsphase gegenüber dem Fall eines Kaltwasseranschlusses verkürzen.

### Bezugszeichenliste

- 1: Ablaufsteuereinrichtung
- 2: Bedienteil zur Auswahl des Spülprogramms
- 3: Tastenfeld
- 4: Frischwasseraufnahmeeinrichtung
- 5: Umwälzpumpe
- 6: Heizeinrichtung
- 7: Sensor für die Temperatur des Spülgangs
- 8: Laugenpumpe
- 9: Bedienteil zur Eingabe der Temperatur des Frischwassers
- 10: Wertetabelle für Parameter
- 11: Sensor für die Temperatur des Frischwassers
- 12: Algorithmus

- PN: Normalspülprogramm
- PS: Schonspülprogramm
- PNS: Schnellnormalspülprogramm

- A: Ablauf eines Spülgangs
- TFW: Temperatur des Frischwassers

- VG: Vorspülgang
- RG: Reinigungsgang
- ZG: Zwischenspülgang
- KG: Klarspülgang
- TG: Trocknungsgang
- HRG: Heizphase des Reinigungsgangs
- NRG: Nachwaschphase des Reinigungsgangs
- VKG: Vorwaschzeit des Klarspülgangs
- HKG: Heizphase des Klarspülgangs

- T: Temperatur des Spülgangs
- n: Drehzahl der Umwälzpumpe
- TRG: Parameter zur Vorgabe einer Höchsttemperatur des Reinigungsgangs
- TKG: Parameter zur Vorgabe einer Höchsttemperatur des Klarspülgangs
- D: Parameter zur Vorgabe einer Drehzahl der Umwälzpumpe
- Z: Parameter zur Vorgabe einer zeitlichen Dauer

## Patentansprüche

1. Geschirrspülmaschine, insbesondere Haushaltsgeschirrspülmaschine, mit einer Anschlusseinrichtung (4) zum Aufnehmen von Zulaufwasser und mit einer Ablaufsteuereinrichtung (1), bei der mehrere Spülprogramme (PN, PS, PNS) zur Steuerung eines Ablaufs (A) von ein oder mehreren Spülgängen hinterlegt sind, wobei die Ablaufsteuereinrichtung (1) zur Anpassung wenigstens eines Parameters (D, Z2, Z4, Z5, TRG, TKG) wenigstens eines der Spülprogramme (PN, PS, PNS) an eine Temperatur (TFW) des Zulaufwassers ausgebildet ist, wobei die Ablaufsteuereinrichtung (1) zur Anpassung unterschiedlicher Parameter (D, Z4, Z5, TRG, TKG) bei wenigstens zweien der Spülprogramme (PN, PS, PNS) ausgebildet ist, **dadurch gekennzeichnet, dass** bei einem Schonprogramm (PS) solche Parameter (D) von einer Anpassung ausgeschlossen werden, welche zu einer höheren Beanspruchung von Spülgut führen könnten.

2. Geschirrspülmaschine nach Anspruch 1, **dadurch gekennzeichnet, dass** die Ablaufsteuereinrichtung (1) zur Anpassung mehrerer Parameter (Z2, Z4, TRG, TKG) bei wenigstens einem der Spülprogramme (PNS) ausgebildet list.

3. Geschirrspülmaschine nach mindestens einem der vorhergehenden Ansprüche, **dadurch gekennzeichnet, dass** in der Ablaufsteuereinrichtung (1) für den wenigstens einen Parameter (D, Z2, Z4, Z5, TRG, TKG) wenigstens eines Spülprogramms (PN, PS, PNS) mehrere Werte gespeichert sind, welche jeweils unterschiedlichen Temperaturen (TFW, TFW') des Zulaufwassers zugeordnet sind.

4. Geschirrspülmaschine nach mindestens einem der vorhergehenden Ansprüche, **dadurch gekennzeichnet, dass** die Ablaufsteuereinrichtung (1) zur Durchführung eines Algorithmus (12) ausgebildet ist, der zur Berechnung des wenigstens einen Parameters (D, Z2, Z4, Z5, TRG, TKG) wenigstens eines Spülprogramms (PN, PS, PNS) in Abhängigkeit von der Temperatur (TFW, TFW') des Zulaufwassers vorgesehen ist.

5. Geschirrspülmaschine nach mindestens einem der vorhergehenden Ansprüche, **dadurch gekennzeichnet, dass** der Ablaufsteuereinrichtung (1) ein Bedienteil (9) zur manuellen Eingabe der Temperatur (TFW) des Zulaufwassers zugeordnet ist:

6. Geschirrspülmaschine nach mindestens einem der vorhergehenden Ansprüche, **dadurch gekennzeichnet, dass** der Ablaufsteuereinrichtung (1) ein Sensor (11) zur Ermittlung der Temperatur (TFW) des Zulaufwassers zugeordnet ist.

7. Geschirrspülmaschine nach mindestens einem der vorhergehenden Ansprüche, **dadurch gekennzeichnet, dass** die Ablaufsteuereinrichtung (1) zur Anpassung wenigstens eines solchen Parameters (D) wenigstens eines der Spülprogramme (PN) ausgebildet ist, der ein Vorgabewert (D) für eine Intensität einer hydraulischen Einwirkung auf das Spülgut ist.

8. Geschirrspülmaschine nach Anspruch 7, **dadurch gekennzeichnet, dass** der Vorgabewert (D) für die Intensität der hydraulischen Einwirkung bei wenigstens einem der Spülprogramme (PN) ein Vorgabewert (D) für eine Drehzahl (n) einer Umwälzpumpe (5) zum Umwälzen von Spülwasser ist.

9. Geschirrspülmaschine nach einem der Ansprüche 7 oder 8, **dadurch gekennzeichnet, dass** die Anpassung des Vorgabewertes (D) für die Intensität der hydraulischen Einwirkung bei wenigstens einem der Spülprogramme (PN) derart erfolgt, dass die Intensität der hydraulischen Einwirkung bei steigender Temperatur (TFW) des Zulaufwassers erhöht ist.

10. Geschirrspülmaschine nach mindestens einem der vorstehenden Ansprüche, **dadurch gekennzeichnet, dass** die Ablaufsteuereinrichtung (1) zur Anpassung wenigstens eines solchen Parameters (Z2, Z4, Z5') wenigstens eines der Spülprogramme (PS, PNS) ausgebildet ist, der ein Vorgabewert (Z2, Z4, Z5') für eine zeitliche Dauer eines Abschnitts (NRG, TG, VKG,) des jeweiligen Spülgangs ist.

11. Geschirrspülmaschine nach Anspruch 10, **dadurch gekennzeichnet, dass** der Vorgabewert (Z2, Z4, Z5') für eine zeitliche Dauer eines Abschnitts (NRG, TG, VKG) des Spülgangs ein Vorgabewert (Z2) für eine zeitliche Dauer einer Vorwaschphase, einer Zwischenwaschphase oder einer Nachwaschphase (NRG) in einem Reinigungsgang (RG) des Spülgangs ist.

12. Geschirrspülmaschine nach einem der Ansprüche 10 oder 11 , **dadurch gekennzeichnet, dass** die Anpassung des Vorgabewertes (Z2) für eine zeitliche Dauer einer Vorwaschphase, einer Zwischenwaschphase oder einer Nachwaschphase (NRG) in einem Reinigungsgang (RG) bei wenigstens einem der Spülprogramme (PS) derart erfolgt, dass die zeitliche Dauer bei steigender Temperatur (TFW) des Frischwassers erhöht ist.

13. Geschirrspülmaschine nach Anspruch 10, **dadurch gekennzeichnet, dass** der Vorgabewert (Z2, Z4, Z5) für eine zeitliche Dauer eines Abschnittes (NRG, VKG, TG) des Spülgangs ein Vorgabewert (Z5') für eine zeitliche Dauer einer Vorwaschphase (VKG), einer Zwischenwaschphase oder einer Nachwaschphase eines Klarspülgangs (KG) des Spülgangs ist.

14. Geschirrspülmaschine nach Anspruch 13, **dadurch gekennzeichnet, dass** die Anpassung des Vorgabewertes (Z5') für eine zeitliche Dauer einer Vorwaschphase (VKG), einer Zwischenwaschphase oder einer Nachwaschphase eines Klarspülgangs (KG) bei wenigstens einem der Spülprogramme (PS) derart erfolgt, dass die zeitliche Dauer bei steigender Temperatur (TFW) des Frischwassers erhöht ist.

15. Geschirrspülmaschine nach Anspruch 10, **dadurch gekennzeichnet, dass** der Vorgabewert (Z2, Z4, Z5') für eine zeitliche Dauer eines Abschnittes (NRG, TG, VKG) des Spülgangs ein Vorgabewert (Z4) für eine zeitliche Dauer eines Trocknungsgangs (TG) des Spülgangs ist.

16. Geschirrspülmaschine nach mindestens einem der vorhergehenden Ansprüche, **dadurch gekennzeichnet, dass** die Ablaufsteuereinrichtung (1) zur Anpassung wenigstens eines solchen Parameters (TRG, TKG) wenigstens eines der Spülprogramme (PNS) ausgebildet ist, der ein Vorgabewert (TRG, TKG) für eine Temperatur (T) des Spülgangs ist.

17. Geschirrspülmaschine nach Anspruch 16, **dadurch gekennzeichnet, dass** der Vorgabewert (TRG, TKG) für eine Temperatur (T) des Spülgangs bei wenigstens einem der Spülprogramme (PNS) ein Vorgabewert (TRG) für eine Höchsttemperatur eines Reinigungsgangs (RG) des Spülgangs ist.

18. Geschirrspülmaschine nach einem der Ansprüche 16 oder 17, **dadurch gekennzeichnet, dass** die Anpassung des Vorgabewertes (TRG) für eine Höchsttemperatur eines Reinigungsgangs (RG) des Spülgangs bei wenigstens einem der Spülprogramme (PNS) derart erfolgt, dass die Höchsttemperatur (TRG) des Reinigungsgangs (RG) bei steigender Temperatur (TFW) des Zulaufwassers erhöht ist.

19. Geschirrspülmaschine nach Anspruch 16, **dadurch gekennzeichnet, dass** der Vorgabewert (TRG, TKG) für eine Temperatur (T) des Spülgangs bei wenigstens einem der Spülprogramme (PNS) ein Vorgabewert (TKG) für eine Höchsttemperatur eines Klarspülgangs (KG) des Spülgangs ist.

20. Geschirrspülmaschine nach Anspruch 19, **dadurch gekennzeichnet, dass** die Anpassung des Vorgabewertes (TKG) für eine Höchsttemperatur eines Klarspülgangs (KG) des Spülgangs bei wenigstens einem der Spülprogramme (PNS) derart erfolgt, dass die Höchsttemperatur (TKG) des Klarspülgangs (KG) bei steigender Temperatur (TFW) des Frischwassers erhöht ist.

## Claims

1. Dishwasher, in particular domestic dishwasher, comprising an attachment device (4) for receiving intake water and an execution control device (1) in which are stored one or more washing programs (PN, PS, PNS) for controlling an execution (A) of one or more wash cycles, wherein the execution control device (1) is designed to adapt at least one parameter (D, Z2, Z4, Z5, TRG, TKG) of at least one of the washing programs (PN, PS, PNS) to a temperature (TFW) of the intake water, wherein the execution control device (1) is designed to adapt different parameters (D, Z4, Z5, TRG, TKG) in at least two of the washing programs (PN, PS, PNS), **characterised in that** with a gentle program (PS) such parameters (D) which may result in a higher stress on the item to be washed are excluded from an adaptation.

2. Dishwasher according to claim 1, **characterised in that** the execution control device (1) is designed to adapt a plurality of parameters (Z2, Z4, TRG, TKG) in at least one of the washing programs (PNS).

3. Dishwasher according to at least one of the preceding claims, **characterised in that** a plurality of values are stored in the execution control device (1) for the at least one parameter (D, Z2, Z4, Z5, TRG, TKG) of at least one washing program (PN, PS, PNS), said values being assigned to different temperatures (TFW, TFW') of the intake water in each case.

4. Dishwasher according to at least one of the preceding claims, **characterised in that** the execution control device (1) is designed to carry out an algorithm (12) which is provided for calculating the at least one parameter (D, Z2, Z4, Z5, TRG, TKG) of at least one washing program (PN, PS, PNS), depending on the temperature (TFW, TFW') of the intake water.

5. Dishwasher according to at least one of the preceding claims, **characterised in that** the execution control device (1) is assigned an operating element (9) for manual input of the temperature (TFW) of the intake water.

6. Dishwasher according to at least one of the preceding claims, **characterised in that** the execution control device (1) is assigned a sensor (11) for determining the temperature (TFW) of the intake water.

7. Dishwasher according to at least one of the preceding claims, **characterised in that** the execution control device (1) is designed for adapting at least one such parameter (D) of at least one of the washing programs (PN), which parameter is a default value (D) for an intensity of a hydraulic action on the dishes.

8. Dishwasher according to claim 7, **characterised in that** the default value (D) for the intensity of the hydraulic action in at least one of the washing programs (PN) is a default value (D) for a rotary speed (n) of a circulating pump (5) for the circulation of dishwashing water.

9. Dishwasher according to one of claims 7 or 8, **characterised in that** the adaptation of the default value (D) for the intensity of the hydraulic action in at least one of the washing programs (PN) takes place in such a way that the intensity of the hydraulic action is increased if the temperature (TFW) of the intake water rises.

10. Dishwasher according to at least one of the preceding claims, **characterised in that** the execution control device (1) is designed to adapt at least one such parameter (Z2, Z4, Z5') of at least one of the washing programs (PS, PNS), which parameter is a default value (Z2, Z4, Z5') for a temporal duration of a section (NRG, TG, VKG,) of the relevant wash cycle.

11. Dishwasher according to claim 10, **characterised in that** the default value (Z2, Z4, Z5') for a temporal duration of a section (NRG, TG, VKG) of the wash cycle is a default value (Z2) for a temporal duration of a prewash phase, an intermediate wash phase or a postwash phase (NRG) in a cleaning cycle (RG) of the wash cycle.

12. Dishwasher according to one of claims 10 or 11, **characterised in that** the adaptation of the default value (Z2) for a temporal duration of a prewash phase, an intermediate wash phase or a postwash phase (NRG) in a cleaning cycle (RG) of at least one of the washing programs (PS) takes place in such a way that the temporal duration increases if the temperature (TFW) of the fresh water rises.

13. Dishwasher according to claim 10, **characterised in that** the default value (Z2, Z4, Z5) for a temporal duration of a section (NRG, VKG, TG) of the wash cycle is a default value (Z5') for a temporal duration of a prewash phase (VKG), an intermediate wash phase or a postwash phase in a rinsing cycle (KG) of the wash cycle.

14. Dishwasher according to claim 13, **characterised in that** the adaptation of the default value (Z5') for a temporal duration of a prewash phase (VKG), an intermediate wash phase or a postwash phase in a rinsing cycle (KG) of at least one of the washing programs (PS) takes place in such a way that the temporal duration increases if the temperature (TFW) of the fresh water rises.

15. Dishwasher according to claim 10, **characterised in that** the default value (Z2, Z4, Z5') for a temporal duration of a section (NRG, TG, VKG) of the wash cycle is a default value (Z4) for a temporal duration of a drying cycle (TG) of the wash cycle.

16. Dishwasher according to at least one of the preceding claims, **characterised in that** the execution control device (1) is designed to adapt at least one such parameter (TRG, TKG) of at least one of the washing programs (PNS), which parameter is a default value (TRG, TKG) for a temperature (T) of the wash cycle.

17. Dishwasher according to claim 16, **characterised in that** the default value (TRG, TKG) for a temperature (T) of the wash cycle in at least one of the washing programs (PNS) is a default value (TRG) for a maximal temperature of a cleaning cycle (RG) of the wash cycle.

18. Dishwasher according to one of claims 16 or 17, **characterised in that** the adaptation of the default value (TRG) for a maximal temperature of a cleaning cycle (RG) of the wash cycle in at least one of the washing programs (PNS) takes place in such a way that the maximal temperature (TRG) of the cleaning cycle (RG) increases if the temperature (TFW) of the intake water rises.

19. Dishwasher according to claim 16, **characterised in that** the default value (TRG, TKG) for a temperature (T) of the wash cycle in at least one of the washing programs (PNS) is a default value (TKG) for a maximal temperature of a rinsing cycle (KG) of the wash cycle.

20. Dishwasher according to claim 19, **characterised in that** the adaptation of the default value (TKG) for a maximal temperature of a rinsing cycle (KG) of the wash cycle in at least one of the washing programs (PNS) takes place in such a way that the maximal temperature (TKG) of the rinsing cycle (KG) increases if the temperature (TFW) of the fresh water rises.

## Revendications

1. Lave-vaisselle, en particulier lave-vaisselle ménager, doté d'un dispositif de raccordement (4) pour recevoir l'eau d'alimentation et d'un dispositif de commande de déroulement (1) dans lequel plusieurs programmes de lavage (PN, PS, PNS) sont déposés pour commander un déroulement (A) d'un ou de plusieurs cycles de lavage, le dispositif de commande de déroulement (1) étant configuré pour adapter au moins un paramètre (D, Z2, Z4, Z5, TRG, TKG) d'au moins un des programmes de lavage (PN, PS, PNS) à une température (TFW) de l'eau d'alimentation, le dispositif de commande de déroulement (1) étant configuré pour adapter différents paramètres (D, Z4, Z5, TRG, TKG) dans au moins deux des programmes de lavage (PN, PS, PNS), **caractérisé en ce que** dans un programme de lavage délicat (PS), des paramètres (D) qui pourrait générer une sollicitation plus importante des articles à laver, sont exclus de l'adaptation.

2. Lave-vaisselle selon la revendication 1, **caractérisé en ce que** le dispositif de commande de déroulement (1) est configuré pour adapter plusieurs paramètres (Z2, Z4, TRG, TKG) dans au moins un des programmes de lavage (PNS).

3. Lave-vaisselle selon au moins une des revendications précédentes, **caractérisé en ce que** plusieurs valeurs sont mémorisées dans le dispositif de commande de déroulement (1) pour le au moins un paramètre (D, Z2, Z4, Z5, TRG, TKG) d'au moins un programme de lavage (PN, PS, PNS), qui sont associées chacune à des températures différentes (TFW, TFW') de l'eau d'alimentation.

4. Lave-vaisselle selon au moins une des revendications précédentes, **caractérisé en ce que** le dispositif de commande de déroulement (1) est configuré pour exécuter un algorithme (12) prévu pour calculer le au moins un paramètre (D, Z2, Z4, Z5, TRG, TKG) d'au moins un programme de lavage (PN, PS, PNS) en fonction de la température (TFW, TFW') de l'eau d'alimentation.

5. Lave-vaisselle selon au moins une des revendications précédentes, caractérisé en ce qu'un élément de commande (9) permettant d'entrer manuellement la température (TFW) de l'eau d'alimentation est associé au dispositif de commande de déroulement (1).

6. Lave-vaisselle selon au moins une des revendications précédentes, caractérisé en ce qu'un capteur (11) permettant de détecter la température (TFW) de l'eau d'alimentation est associé au dispositif de commande de déroulement (1).

7. Lave-vaisselle selon au moins une des revendications précédentes, **caractérisé en ce que** le dispositif de commande de déroulement (1) est configuré pour adapter au moins un paramètre (D) d'au moins un des programmes de lavage (PN), qui est une valeur par défaut (D) pour une intensité d'une action hydraulique sur les articles à laver.

8. Lave-vaisselle selon la revendication 7, **caractérisé en ce que** la valeur par défaut (D) pour l'intensité de l'action hydraulique dans au moins un des programmes de lavage (PN) est une valeur par défaut (D) pour une vitesse de rotation (n) d'une pompe de circulation (5) servant à faire circuler l'eau de lavage.

9. Lave-vaisselle selon une des revendications 7 ou 8, **caractérisé en ce que** l'adaptation de la valeur par défaut (D) pour l'intensité de l'action hydraulique dans au moins un des programmes de lavage (PN) est réalisée de telle manière que l'intensité de l'action hydraulique est augmentée quand la température (TFW) de l'eau d'alimentation augmente.

10. Lave-vaisselle selon au moins une des revendications précédentes, **caractérisé en ce que** le dispositif de commande de déroulement (1) est configuré pour adapter au moins un paramètre (Z2, Z4, Z5') d'au moins un des programmes de lavage (PS, PNS), qui est une valeur par défaut (Z2, Z4, Z5') pour une durée d'une partie (NRG, TG, VKG) du cycle de lavage respectif.

11. Lave-vaisselle selon la revendication 10, **caractérisé en ce que** la valeur par défaut (Z2, Z4, Z5') pour une durée d'une partie (NRG, TG, VKG) du cycle de lavage est une valeur par défaut (Z2) pour une durée d'une phase de prélavage, d'une phase de lavage intermédiaire ou d'une phase de lavage final (NRG) dans un cycle de nettoyage (RG) du cycle de lavage.

12. Lave-vaisselle selon une des revendications 10 ou 11, **caractérisé en ce que** l'adaptation de la valeur par défaut (Z2) pour une durée d'une phase de prélavage, d'une phase de lavage intermédiaire ou d'une phase de lavage final (NRG) dans un cycle de nettoyage (RG) dans au moins un des programmes de lavage (PS) est réalisée de telle manière que la durée est augmentée quand la température (TFW) de l'eau fraîche augmente.

13. Lave-vaisselle selon la revendication 10, **caractérisé en ce que** la valeur par défaut (Z2, Z4, Z5) pour une durée d'une partie (NRG, VKG, TG) du cycle de lavage est une valeur par défaut (Z5') pour une durée d'une phase de prélavage (VKG), d'une phase de lavage intermédiaire ou d'une phase de lavage final d'un cycle de rinçage (KG) du cycle de lavage.

14. Lave-vaisselle selon la revendication 13, **caractérisé en ce que** l'adaptation de la valeur par défaut (Z5') pour une durée d'une phase de prélavage (VKG), d'une phase de lavage intermédiaire ou d'une phase de lavage final d'un cycle de rinçage (KG) dans au moins un des programmes de lavage (PS) est réalisée de telle manière que la durée est augmentée quand la température (TFW) de l'eau fraîche augmente.

15. Lave-vaisselle selon la revendication 10, **caractérisé en ce que** la valeur par défaut (Z2, Z4, Z5') pour une durée d'une partie (NRG, TG, VKG) du cycle de lavage est une valeur par défaut (Z4) pour une durée d'un cycle de séchage (TG) du cycle de lavage.

16. Lave-vaisselle selon au moins une des revendications précédentes, **caractérisé en ce que** le dispositif de commande de déroulement (1) est configuré pour adapter au moins un paramètre (TRG, TKG) d'au moins un des programmes de lavage (PNS), qui est une valeur par défaut (TRG, TKG) pour une température (T) du cycle de lavage.

17. Lave-vaisselle selon la revendication 16, **caractérisé en ce que** la valeur par défaut (TRG, TKG) pour une température (T) du cycle de lavage dans au moins un des programmes de lavage (PNS) est une valeur par défaut (TRG) pour une température maximale d'un cycle de nettoyage (RG) du cycle de lavage.

18. Lave-vaisselle selon une des revendications 16 ou 17, **caractérisé en ce que** l'adaptation de la valeur par défaut (TRG) pour une température maximale d'un cycle de nettoyage (RG) du cycle de lavage dans au moins un des programmes de lavage (PNS) est réalisée de telle manière que la température maximale (TRG) du cycle de nettoyage (RG) est augmentée quand la température (TFW) de l'eau d'alimentation augmente.

19. Lave-vaisselle selon la revendication 16, **caractérisé en ce que** la valeur par défaut (TRG, TKG) pour une température (T) du cycle de lavage dans au moins un des programmes de lavage (PNS) est une valeur par défaut (TKG) pour une température maximale d'un cycle de rinçage (KG) du cycle de lavage.

20. Lave-vaisselle selon la revendication 19, **caractérisé en ce que** l'adaptation de la valeur par défaut (TKG) pour une température maximale d'un cycle de rinçage (KG) du cycle de lavage dans au moins un des programmes de lavage (PNS) est réalisée de telle manière que la température maximale (TKG) du cycle de rinçage (KG) est augmentée quand la température (TFW) de l'eau fraîche augmente.
